# FASCICULE DE BREVET EUROPEEN

(11) **EP 3 682 216 B1**
(45) Date de publication et mention de la délivrance du brevet: **16.06.2021**
(21) Numéro de dépôt: 18780193.1
(22) Date de dépôt: 14.09.2018
(51) Int. Cl.: G01M 3/18, G01M 3/28, E03C 1/02, E03B 7/07

(54) **INTEGRATEUR HYDRAULIQUE ET PROCEDE POUR LA GESTION CENTRALISEE DU RESEAU HYDRAULIQUE D'UNE INSTALLATION**
HYDRAULISCHER INTEGRATOR UND VERFAHREN ZUR ZENTRALISIERTEN VERWALTUNG DES HYDRAULIKNETZES EINER ANLAGE
HYDRAULIC INTEGRATOR AND METHOD FOR CENTRALISED MANAGEMENT OF THE HYDRAULIC NETWORK OF A PLANT

(30) Priorité: 15.09.2017 FR 1758552
(43) Date de publication de la demande: 22.07.2020
(73) Titulaire: France Prefa Concept, 40990 Saint-Paul-les-Dax (FR)
(72) Inventeur: MIGNOT, Thierry, 40180 Rivière Saas et Gourby (FR)
(74) Mandataire: A.P.I. Conseil
(86) Numéro de dépôt international: PCT/FR2018/052258
(87) Numéro de publication internationale: WO 2019/053385

(56) Documents cités:
- EP-A1- 2 477 020
- CN-A- 106 193 183
- CN-U- 205 933 500
- DE-A1- 19 811 920
- FR-A1- 2 922 015
- GB-A- 2 319 634
- GB-A- 2 530 004
- US-A1- 2012 273 064
- US-A1- 2015 204 461
- US-A1- 2016 161 940

## Description

La présente invention concerne le domaine des procédés et des systèmes de distribution d'eau dans des installations. En particulier, il sera fait référence à un procédé et un système permettant une gestion centralisée d'un réseau hydraulique d'une ou de plusieurs installations. La présente invention se rapporte ainsi à un intégrateur hydraulique destiné à simplifier l'aménagement d'un réseau hydraulique d'une installation. L'invention concerne aussi des procédés de gestion centralisée d'un réseau hydraulique susceptibles de mettre en oeuvre ledit intégrateur hydraulique.

### [Art antérieur]

Le réseau hydraulique d'une installation comporte généralement un ensemble de tubes liés à la distribution de l'eau froide et un ensemble de tubes liés à la distribution de l'eau chaude. Ces ensembles permettent de transporter l'eau vers des appareils sanitaires tels que lavabos, baignoires, douches, etc. ou aussi les appareils ménagers comme les lave-vaisselle et lave-linge.

La mise en place du réseau hydraulique de nouvelles installations de type logements, bureaux ou immeubles requière le façonnage des conduites ou canalisations et doit se faire en suivant une règlementation établie (e.g. en France NF DTU 60.1). Le façonnage des canalisations consiste généralement en la réalisation de coupe, de filetage, de cintrage et/ou de perçage des tubes. Ces opérations sont généralement réalisées sur le site des installations destinées à recevoir les réseaux hydrauliques. L'étape suivante est la réalisation de l'assemblage des éléments façonnés. Cet assemblage, dépendant de la nature des canalisations, peut se faire par vissage, soudo-brasage, soudage autogène, brasage capillaire, raccord à compression, raccords spéciaux, raccords à sertir, brides ou piquage. De même, les canalisations sont fixées indépendamment contre les murs de l'installation à l'aide d'étriers ou de colliers métalliques selon la nature des canalisations. Cette mise en place indépendante des différentes portions de conduites est très chronophage.

Ainsi, toutes ces étapes sont consommatrices de temps et potentiellement génératrices d'accidents. Cela est d'autant plus le cas au niveau du point central de distribution du réseau hydraulique, lors du raccordement de ces ensembles de tubes aux sources principales d'eau froide d'une part et d'eau chaude d'autre part. En effet, c'est au niveau de ces raccordements que le travail est le plus chronophage et source potentiel d'accident. De plus, lors de ces raccordements, des serrages dont la force n'est pas convenablement appliquée peuvent endommager le point de distribution d'eau.

En outre, des systèmes existants permettent de contrôler le réseau hydraulique d'une installation à partir de capteurs répartis dans l'installation. Les systèmes actuels se basent généralement sur une surveillance de différents points d'un réseau d'alimentation en eau avec une multiplication du nombre de ces dispositifs distribués. Ainsi, il existe plusieurs systèmes comme ceux décrits dans le document FR2922015 qui reposent sur l'installation d'une pluralité de capteurs dans chaque pièce avec une centralisation de l'information. Néanmoins, ces capteurs et/ou actionneurs nécessitent généralement la mise en place de communication sans fils pour permettre la communication des capteurs-actionneurs avec l'unité centrale de suivi et commande. En absence de communication sans fil, il nécessite l'installation de tout un réseau de câblage distribué dans l'installation. En outre, ce type de distribution décentralisée présente des inconvénients tels que le temps d'installation qui représente de nombreuses heures pour installer dans chacune des pièces des dispositifs de surveillance distribués et le coût associé à cette installation et à sa maintenance.

Le document US2016/161940 propose par exemple, un système intelligent capable de stocker des informations sur les habitudes de consommation d'un utilisateur à l'aide de capteurs, et capable d'alerter un utilisateur à l'aide d'une communication sans fil. Le document US2012/291886 quant à lui, propose également un système de contrôle à distance de l'alimentation en eau d'un bâtiment utilisant des capteurs détectant un manque d'eau et une unité de contrôle permettant de communiquer avec un dispositif à distance. Toutefois, ces systèmes nécessitent un temps d'installation important ainsi qu'un effort lors de l'installation et de la mise en place du système. Pour pallier aux difficultés d'installation, il existe des dispositifs pour fixer ou raccorder des conduites d'alimentation en eau à une structure murale permettant de faciliter les raccords entre conduites secondaires et lignes d'alimentation tel qu'illustré dans le document US2012/273064. Il a également été détaillé des supports de montage permettant d'une part de fixer différents tuyaux et d'autre part permettant leur positionnement correct comme exposé dans le document US2015/204461. Toutefois, ces moyens de disposition et de fixation, facilitent l'installation uniquement pour le raccord entre conduites ce qui peut donc laisser place à des malfaçons d'installation lors d'installation complexe comprenant le raccord de nombreuses conduites principales et secondaires. Il perdure de surcroit, des difficultés pour l'installation complète d'un système centralisé de distribution d'eau et son aménagement dans une installation.

Enfin, dans certains pays, l'eau du robinet est l'un des aliments les plus contrôlé, faisant l'objet d'un suivi permanent, destiné à en garantir la sécurité sanitaire. Néanmoins, un tel contrôle n'est pas systématique dans tous les pays et un manque d'entretien des ouvrages de captage, une défaillance du traitement de désinfection ou une contamination de l'eau lors de son transport ou stockage dans le réseau peut entrainer la distribution dans l'installation d'une eau potentiellement insalubre. En effet, la présence de micro-organismes dans l'eau de consommation peut engendrer un risque à court terme pour le consommateur. De même, certaines eaux de distribution peuvent comprendre des concentrations trop élevée de plomb ou de nitrates. Dans l'organisme humain, les nitrates se transforment en nitrites. Ces derniers peuvent présenter un risque pour la santé, notamment des femmes enceintes et des nourrissons, par la modification des propriétés de l'hémoglobine du sang en empêchant un transport correct de l'oxygène par les globules rouges. D'autres composés organiques (ou charge organique), tels que des pesticides ou des substances émergentes (e.g. résidus médicaments, hormones) peuvent également être retrouvées dans certains réseaux d'eau.

Ainsi, il existe un besoin pour de nouveaux dispositifs permettant l'installation d'un réseau hydraulique rapide, avec des risques d'accidents et de malfaçon réduits et permettant de faciliter l'entretien des dispositifs de contrôle de la distribution d'eau et de réduire les coûts ainsi que les risques sanitaires.

### [Problème technique]

L'invention a donc pour but de remédier aux inconvénients de l'art antérieur. En particulier, l'invention a pour but de proposer un intégrateur hydraulique, aussi appelé concentrateur, capable de répondre aux problèmes associés aux coûts de construction et aux risques associés au façonnage du point central du réseau hydraulique sur le site.

L'invention a aussi pour but de répondre aux problèmes causés par les systèmes de suivi distribués et donc de répondre à la lourdeur associée à la configuration sur site des systèmes existants distribués. L'invention répond également aux problèmes de maintenance des systèmes de contrôle distribués dans les installations nécessitant de retrouver les différents dispositifs de contrôle au sein de l'installation.

L'invention a en outre pour but de proposer un procédé de gestion de la consommation en eau permettant une maitrise de la consommation tout en proposant un confort accru.

### [Brève description de l'invention]

A cet effet, l'invention porte sur un intégrateur hydraulique pour la gestion centralisée d'un réseau hydraulique d'une ou de plusieurs installations, caractérisé en ce qu'il comprend :
- au moins un collecteur sanitaire eau froide apte à distribuer de l'eau froide, comportant plusieurs sorties de distribution, chacune desdites plusieurs sorties de distribution étant équipées d'un débitmètre et d'une électrovanne ;
- au moins un collecteur sanitaire eau chaude, apte à distribuer de l'eau chaude, comportant au moins une sonde de température et plusieurs sorties de distribution, chacune desdites plusieurs sorties de distribution étant équipées d'un débitmètre et d'une électrovanne ;
- une unité de commande apte à recevoir des informations de débitmètres et de sonde de température et apte à contrôler l'ensemble des électrovannes ; et
- un support sur lequel sont fixés l'unité de commande et les collecteurs sanitaire eau froide et eau chaude, ledit support étant destiné à être fixé contre l'un des murs de l'installation.

Avantageusement, ledit intégrateur se présente sous forme préfabriquée. Un tel intégrateur hydraulique, étant donné qu'il comporte des vannes et un collecteur d'eau froide et un collecteur d'eau chaude fixés sur un support, peut alors être rapidement installé sur le site de l'installation et faire gagner un temps important et une réduction des risques d'accident. Cela est possible car une majorité des opérations de conception des conduits ou tubes nécessaires au point central de distribution a été réalisée avant l'installation sur site.

Il constitue une solution permettant, à partir d'un seul emplacement de l'installation, de contrôler toutes les arrivées d'eaux aux appareils sanitaire de l'installation et sa configuration est rapide car au moment de la fabrication il peut être déjà connu vers quel équipement sera dirigé chacune des sorties de distribution des collecteurs. Enfin, il n'est pas concerné par les problématiques de réaménagement auxquels pourraient faire face des systèmes répartis dans un logement. Il présente également un faible encombrement et une maintenance réduite.

**Selon d'autres caractéristiques optionnelles de l'intégrateur** hydraulique :
- le collecteur sanitaire eau chaude comporte au moins deux sondes de température. De façon préférée, il est équipé à chacune de ses deux extrémités d'une sonde de température et d'un moyen de raccordement apte à permettre un raccordement amovible à un moyen de production d'eau chaude. Cela confère à l'intégrateur hydraulique une forte versatilité lui permettant d'être facilement relié au moyen de production d'eau chaude. En outre, la présence de deux sondes de température permet de réduire le risque de développement de légionnelles dans l'installation étant donné que cela permet de rapidement identifier une température trop faible, propice au développement des légionnelles.
- l'intégrateur hydraulique comporte en outre un collecteur eau récupérée apte à distribuer de l'eau collectée, comportant plusieurs sorties de distribution, chacune desdites plusieurs sorties de distribution étant équipées d'un débitmètre et d'une électrovanne. La présence du collecteur eau récupérée dans l'intégrateur hydraulique permet d'ajouter ponctuellement ou en continue dans le réseau hydraulique une eau collectée, moins précieuse que de l'eau potable, sans que cela ne nuise à la qualité globale du service. En effet, pour certains équipements tels que des toilettes, si de l'eau collectée est disponible, alors il est préférable que l'eau potable soit remplacée par cette eau collectée et cela sans avoir à intervenir manuellement sur l'installation. Ainsi, avantageusement, le collecteur eau collectée est relié à un moyen de stockage d'eau récupérée et l'unité de commande est apte à recevoir une information sur le volume d'eau collectée présent dans le moyen de stockage d'eau collectée.
- l'au moins un collecteur sanitaire eau froide est équipé à l'extrémité aval de chacune des sorties de distribution d'un moyen de raccordement apte à permettre un raccordement amovible. Cela facilite l'installation sur site de l'intégrateur hydraulique.
- les extrémités de l'au moins un collecteur sanitaire eau froide sont avantageusement positionnées au niveau d'un bord du support. Ceci de façon à faciliter leur jonction avec une arrivée d'eau.
- l'au moins un collecteur sanitaire eau froide comporte au moins une sonde de température. Une telle sonde peut permettre une fonction d'alerte de branchement sur bouclage par l'unité de commande. Cela permet également un suivi du risque de gel dans une installation, l'intégrateur hydraulique alors configuré pour transmettre une alerte à un utilisateur en cas de température trop basse (e.g. inférieur à 5°C ou 2°C) et si nécessaire proposer la mise en place de mesures préventives.
- les débitmètres, sondes de température et électrovannes sont reliés à l'unité de commande de façon filaire. Ceci permettant une réduction importante des coûts.
- l'intégrateur hydraulique comporte en outre un régulateur de pression, de préférence positionné en amont du collecteur sanitaire eau froide. La présence de ce régulateur de pression en entrée permet notamment de contrecarrer l'augmentation de pression la nuit ou sur les périodes estivales et ainsi réduire significativement la consommation d'eau par l'installation.
- l'intégrateur hydraulique comprend en outre un module de communication et un moyen de stockage de données. Cela permet à l'intégrateur hydraulique de proposer des services à haute valeur ajoutée tels que des procédés de surveillance de la consommation en eau, de priorisation des équipements, d'alertes ou encore de réduction de la consommation.
- le support comporte au moins une plaque en matériau polymère rigide. Avantageusement, le support comporte au moins une plaque en matériau polymère rigide d'une densité supérieure à 800 kg/m³, de préférence d'une densité supérieure à 1000 kg/m³, de façon plus préférée d'une densité supérieure à 1200 kg/m³. Cela permet de disposer d'un intégrateur hydraulique dont le support est résistant à la déformation.
- il comporte au moins un moyen de contrôle de la qualité de l'eau, de préférence sélectionné parmi : conductimètre, pH-mètre, oxymètre, turbimètre, sonde de mesure des nitrates, et sonde de mesure de charge organique. Un tel moyen de contrôle de la qualité de l'eau permet de garantir la sécurité sanitaire des utilisateurs par exemple dans le cas de contaminations de l'eau par des microorganismes pathogènes, du plomb, des nitrates ou d'autres substances organiques potentiellement néfastes. En effet, un tel moyen de contrôle est généralement utilisé dans un procédé de surveillance en temps réel et en continue pour la qualité de l'eau.
- l'intégrateur comporte au moins un capteur dit d'ambiance sélectionné parmi un capteur de température, un capteur d'humidité, un baromètre, un capteur de dioxyde de carbone, un capteur de monoxyde de carbone et un capteur de composés organiques volatiles. Ainsi, l'intégrateur hydraulique pourra générer des alertes à destination de l'utilisateur en cas de dégradation de la qualité d'air du logement ou bien adapter la gestion de l'eau à la présence ou l'absence des utilisateurs dans le logement.
- chacune des sorties de distribution est reliée à un moyen de raccordement apte à permettre un raccordement amovible, ledit moyen de raccordement présente une section transversale ayant une forme géométrique n'étant pas circulaire et ledit intégrateur hydraulique comporte un moyen de maintien comportant une ou plusieurs ouvertures dont la forme est sensiblement identique à la forme de la section transversale dudit moyen de raccordement. Cela permet de supprimer les risques d'endommagement de l'intégrateur hydraulique liés à des serrages dont la force n'est pas convenablement appliquée lors de ces raccordements car le moyen de maintien empêche que la force de torsion ne soit transmise aux composants de l'intégrateur (e.g. débitmètre, électrovanne...).
- il comporte un module de communication configuré pour recevoir et transmettre des données à une enceinte comportant un microphone et un haut-parleur.
- il peut être utilisé en association avec un ou plusieurs intégrateurs hydrauliques auxiliaires et l'unité de commande est apte à recevoir, de ces intégrateurs hydrauliques auxiliaires, les informations de débitmètres et de sonde de température et apte à contrôler les électrovannes de ces un ou plusieurs intégrateurs hydrauliques auxiliaires. L'intégrateur hydraulique selon l'invention est alors configuré pour jouer le rôle de superviseur du fonctionnement des intégrateurs hydrauliques auxiliaires.

Selon un autre aspect, l'invention porte sur un système de gestion centralisée de l'apport en eau à un réseau hydraulique d'une ou de plusieurs installations comportant un intégrateur hydraulique selon l'invention et au moins un intégrateur hydraulique auxiliaire. Cela est particulièrement avantageux dans le cas de la construction d'un hôtel ou d'une maison de repos comportant une pluralité de chambres ou d'installations individuelles.

Selon d'autres caractéristiques optionnelles le système de gestion centralisée de l'apport en eau à un réseau hydraulique d'une ou de plusieurs installations comportant au moins un intégrateur selon l'invention couplé fluidiquement à une extension, ladite extension comportant :
- un collecteur sanitaire eau froide, apte à la gestion de la distribution d'eau froide, comportant plusieurs sorties de distribution, chacune desdites plusieurs sorties de distribution étant équipées d'un débitmètre et d'une électrovanne ;
- un collecteur sanitaire eau chaude, apte à la gestion de la distribution d'eau chaude, comportant au moins deux sondes de température et plusieurs sorties de distribution, chacune desdites plusieurs sorties de distribution étant équipées d'un débitmètre et d'une électrovanne ; et
- un support sur lequel sont fixés les collecteurs sanitaires eau froide et eau chaude, ledit support étant destiné à être fixé contre l'un des murs de l'installation.

Une telle extension permet de multiplier le nombre de sorties de l'intégrateur hydraulique ou bien d'ajouter la possibilité de gérer d'autres réseaux d'eau telles que des eaux de pluies ou des eaux grises retraitées.

Selon un autre aspect, l'invention porte sur un procédé de gestion de la centralisation de l'apport en eau à un réseau hydraulique d'une ou de plusieurs installations mettant en oeuvre l'intégrateur hydraulique selon l'invention, ledit procédé comportant une étape d'enregistrement lors de laquelle des informations de débits, générées par des débitmètres, et/ou des informations de températures, générées par des sondes de température, sont enregistrées sur un moyen de stockage de données. Ainsi, l'intégrateur hydraulique peut être en mesure d'anticiper les besoins de l'utilisateur et l'aider à maitriser sa consommation en eau. Les fonctionnalités suivantes sont relatives à la contextualisation de la consommation d'eau dans le bâtiment et reposent sur une mémorisation de consommations passées ou de consommations de référence associés à des recommandations émises par le système.

Par exemple, l'invention porte sur un procédé, ou une étape, de priorisation d'équipement, ladite priorisation d'équipement comportant les étapes suivantes :
- Définition d'un groupe d'équipements où chaque équipement est relié à au moins une sortie de distribution d'un même collecteur sanitaire,
- Définition d'une valeur de débit total critique pour ledit groupe d'équipements,
- Définition, au sein du groupe d'équipements, d'un ou plusieurs équipements non prioritaires,
- Acquisition par l'unité de commande des valeurs de débit, transmises par les débitmètres, pour chacune des sorties de distribution reliées aux équipements dudit groupe d'équipements,
- Comparaison de la somme des valeurs de débit des équipements du groupe d'équipements à la valeur de débit total critique pour ledit groupe d'équipements,
- Génération, si la somme des valeurs de débit des équipements du groupe d'équipements dépasse la valeur de débit total critique pour ledit groupe d'équipements, d'une instruction de réduction du débit aux électrovannes associées aux sorties de distribution reliées aux équipements non prioritaire dudit groupe d'équipements.

L'invention porte sur un procédé, ou une étape, de gestion d'eau collectée, ladite gestion d'eau collectée comportant les étapes suivantes :
- Définition d'un groupe d'équipement eau collectée où chaque équipement est apte à utiliser de l'eau collectée et est relié à une sortie de distribution d'un collecteur eau récupérée,
- Définition d'une valeur minimale de volume d'eau collectée,
- Acquisition, par l'unité de commande, d'une valeur de volume actuel d'eau collectée présent dans un moyen de stockage d'eau collectée,
- Comparaison de la valeur de volume actuel d'eau collectée à la valeur minimale de volume d'eau collectée, et
- Génération, si la valeur de volume actuel d'eau collectée dépasse la valeur minimale de volume d'eau collectée, d'une instruction d'ouverture des électrovannes positionnées sur les sorties de distribution, du collecteur eau récupérée, reliées aux équipements appartenant au groupe d'équipement eau collectée.

L'invention porte sur un procédé, ou une étape, de surveillance du réseau d'eau, ladite surveillance du réseau d'eau comportant les étapes suivantes :
- Définition d'au moins une valeur standard de consommation d'eau en fonction du temps pour ladite installation,
- Acquisition, par l'unité de commande, d'une valeur actuelle de débit pour chaque sortie de distribution des collecteurs sanitaire, avec de préférence un enregistrement sur un moyen de stockage de données,
- Traitement des valeurs actuelles de débit de façon à obtenir une valeur actuelle de consommation en eau en fonction du temps,
- Comparaison de la valeur actuelle de consommation en eau à la valeur standard de consommation d'eau pour une même période de temps, et
- Génération, si la valeur actuelle de consommation en eau dépasse la valeur standard de consommation d'eau pour une même période de temps, d'une alerte de consommation inhabituelle.

L'invention porte également sur un procédé de corrélation de la consommation avec l'occupation, ladite étape de corrélation comportant les étapes suivantes :
- Identifier une consommation inhabituelle en eau,
- Mesurer une concentration en dioxyde de carbone dans l'air de l'installation,
- Comparer, par l'unité de commande, la concentration en dioxyde de carbone mesurée à des concentrations en dioxyde de carbone prédéterminées, de préférence pour la période donnée ou pour une période équivalente, et
- Générer, par l'unité de commande, une alerte si la concentration en dioxyde de carbone dans l'air de l'installation est sensiblement égale à la concentration en dioxyde de carbone prédéterminée
L'identification de la consommation inhabituelle peut par exemple être basée sur le procédé de surveillance selon l'invention.

L'invention porte également sur un procédé de contrôle de la qualité de l'eau sur un réseau hydraulique comportant les sous-étapes suivantes :
- Définition d'une valeur minimale et/ou maximale d'un paramètre relatif à la qualité de l'eau sur le réseau,
- Acquisition par l'unité de commande, d'une valeur de paramètre relatif à la qualité de l'eau sur le réseau, mesurée par un moyen de contrôle de la qualité de l'eau,
- Comparaison par l'unité de commande, de la valeur actuelle du paramètre relatif à la qualité de l'eau aux valeurs minimale et/ou maximale définies, et
- Génération par l'unité de commande, si la valeur actuelle de pression du paramètre relatif à la qualité de l'eau indique une dégradation de la qualité de l'eau, d'une instruction de fermeture d'électrovannes.

L'invention porte également sur un procédé de gestion d'équipements non sanitaires comportant les étapes suivantes :
- Acquisition, par l'unité de commande, d'une valeur de mesurée de consommation d'eau par un équipement non sanitaire,
- Comparaison de la valeur de consommation d'eau par un équipement non sanitaire à une valeur de consommation d'eau prédéterminée, et
- Génération, par l'unité de commande, si la consommation mesurée dépasse la valeur de consommation d'eau prédéterminée, d'une instruction d'alerte de consommation inhabituelle et/ou de fermeture d'une vanne associée audit équipement non sanitaire.

D'autres avantages et caractéristiques de l'invention apparaitront à la lecture de la description suivante donnée à titre d'exemple illustratif et non limitatif, en référence aux figures annexées qui représentent :
- Figure 1, un schéma de l'organisation d'un intégrateur hydraulique selon un mode de réalisation de l'invention.
- Figures 2A et 2B, deux schémas de l'organisation d'un intégrateur hydraulique selon d'autre modes de réalisation de l'invention et notamment dans le cadre d'un système de gestion hydraulique centralisée.
- Figures 3A et 3B, un support de l'intégrateur hydraulique selon un mode de réalisation de l'invention (A), et une vue en perspective du support de l'intégrateur hydraulique selon un autre mode de réalisation de l'invention (B).
- Figure 4, une vue en perspective d'un moyen de maintien selon l'invention.
- Figure 5, une représentation schématique d'un procédé de suivi de température de l'eau sur le réseau hydraulique selon l'invention. Les étapes représentées en pointillées sont facultatives.
- Figure 6, une représentation schématique d'un procédé, ou d'une étape, de priorisation d'équipement selon l'invention. Les étapes représentées en pointillées sont facultatives.
- Figure 7, une représentation schématique d'un procédé, ou d'une étape, de gestion d'eau collectée selon un mode de réalisation de l'invention. Les étapes représentées en pointillées sont facultatives.
- Figure 8, une représentation schématique d'un procédé, ou d'une étape, de régulation de la pression sur le réseau hydraulique selon l'invention. Les étapes représentées en pointillées sont facultatives.
- Figure 9, une représentation schématique d'un procédé, ou d'une étape, de surveillance du réseau hydraulique selon l'invention. Les étapes représentées en pointillées sont facultatives.
- Figure 10, une représentation schématique d'un procédé selon l'invention de corrélation de la consommation à l'occupation de l'installation.
- Figure 11, une représentation schématique d'un procédé de contrôle de la qualité de l'eau sur le réseau hydraulique selon l'invention. Les étapes représentées en pointillées sont facultatives.
- Figure 12, une représentation schématique d'un procédé de gestion d'équipements non sanitaires selon l'invention. Les étapes représentées en pointillées sont facultatives.

### [Description de l'invention]

Dans la suite de la description, on entend par « **sensiblement égale** », une valeur variant de moins de 30 % par rapport à la valeur comparée, de préférence de moins de 20 %, de façon encore plus préférée de moins de 10 %. Lorsque sensiblement identique est utilisée pour comparer des formes alors la forme vectorisée varie de moins de 30 % par rapport à la forme vectorisée comparée, de préférence de moins de 20 %, de façon encore plus préférée de moins de 10 %.

On entend par « **installation** », un bâtiment comportant une pluralité d'étages et de pièces ou encore un logement comportant une ou plusieurs pièces. Par exemple, dans le cadre d'un hôtel, une installation peut correspondre à un bâtiment, un étage, une aile du bâtiment ou encore une chambre.

L'expression « **collecteur sanitaire** », aussi appelé nourrices, correspond, au sens de l'invention, à des dispositifs destinés à la distribution d'eau chaude et froide dans les installations incluant les circuits sanitaires et de chauffage ainsi que les circuits d'adduction d'eau. Ils permettent d'alimenter chaque point d'eau à desservir par son propre circuit ce qui permet de réduire les variations de débit et de température. Les collecteurs permettent une alimentation en parallèle de tous les points de puisage.

Le terme « **amovible** », au sens de l'invention correspond à la capacité à être détaché, enlevé ou démonté aisément sans avoir à détruire des moyens de fixation soit parce qu'il n'y a pas de moyen de fixation soit parce que les moyens de fixation sont aisément et rapidement démontables (e.g. encoche, vis, languette, ergot, clips, écrou, filetage). Par exemple, par amovible, il faut comprendre que l'objet n'est pas fixé par soudure ou par un autre moyen non prévu pour permettre de détacher l'objet. Par exemple, un moyen de raccordement apte à permettre un raccordement amovible peut être un raccord fileté, un raccord maie femelle maintenu par exemple par un triclamp ou un raccord par bride. Ces moyens de raccordement peuvent en outre comporter des joints d'étanchéité.

Par «eau **récupérée»** ou **«eau collectée»,** il faut comprendre des eaux de récupération qui ne sont pas distribuées directement par le réseau de distribution d'eau potable. Cela peut correspondre par exemple à des eaux de pluie ou les eaux grises récupérées au niveau de l'installation ou encore des eaux collectées au niveau d'un éco quartier et accessible à l'intégrateur hydraulique.

Le terme « électrovanne », au sens de l'invention correspond à un dispositif permettant de commander ou de modifier le débit de l'eau dans une canalisation (un tube ou une conduite) en utilisant un signal électrique. Il peut par exemple intégrer un solénoïde ou un moteur électrique.

Par « **couplé fluidiquement** », il faut comprendre au sens de l'invention le fait que deux pièces (i.e. l'intégrateur hydraulique et l'extension) soient agencées de façon à permettre le passage d'un fluide d'une première pièce à une seconde pièce de façon étanche (i.e. sans qu'il n'y ait de fuite). En particulier, les pièces sont montées fluidiquement en série par l'intermédiaire de collecteurs sanitaire. Ainsi, le fluide peut traverser un premier collecteur sanitaire puis un second collecteur sanitaire

Dans la suite de la description, les termes « amont » et « aval » se réfèrent à la direction de l'écoulement du fluide.

Dans la suite de la description, les mêmes références sont utilisées pour désigner les mêmes éléments.

La **Figure** 1 schématise un intégrateur hydraulique 1 selon l'invention.

L'intégrateur hydraulique 1 selon l'invention permet la gestion centralisée d'un réseau hydraulique d'une ou de plusieurs installations. Les installations peuvent être des installations industrielles, de types bureaux, de types logements collectifs ou domestiques. De préférence les installations sont de types logements collectifs.

L'intégrateur hydraulique 1 selon l'invention comprend au moins **un collecteur sanitaire eau froide 10,** apte à la gestion de l'eau froide. Le collecteur sanitaire eau froide 10 peut comporter plusieurs sorties de distribution 11. Par exemple, il peut comporter au moins deux sorties de distribution, de préférence au moins trois sorties de distribution et de façon encore plus préférées au moins quatre sorties de distribution. Le collecteur sanitaire eau froide 10 présenté en figure 1 comporte quatre sorties de distribution 11. Généralement, un collecteur sanitaire eau froide 10 comporte moins de six sorties de distribution. Si l'installation nécessite un plus grand nombre de sorties alors l'intégrateur hydraulique 1 peut comporter deux ou plusieurs collecteurs sanitaires eau froide de façon à construire un intégrateur hydraulique 1 répondant à la demande particulière de l'installation.

Comme cela est présenté en figure 1, chacune des sorties de distribution 11 du collecteur sanitaire eau froide 10 est équipée d'un débitmètre 12 et d'une électrovanne 13. Le débitmètre 12 peut par exemple être sélectionné parmi un débitmètre électromagnétique, un débitmètre à ultrasons, un débitmètre massique ou encore un débitmètre à effet vortex.

Avantageusement, les collecteurs sanitaire eau froide 10 sont équipés à l'extrémité aval de chacune des sorties de distribution 11 d'un moyen de raccordement apte à permettre un raccordement amovible. Cela facilite l'installation sur site de l'intégrateur hydraulique 1.

Avantageusement, le collecteur sanitaire eau froide 10 comporte au moins une sonde de température 14. Ce capteur de température sur le collecteur sanitaire eau froide peut être utilisé dans les pays chaud de façon à surveiller la température d'arrivée d'eau froide et d'alerter dans le cas où celle-ci dépasserait une valeur limite. Cela permet également d'expliquer une température d'ECS qui serait trop faible dans le cas où la préparation s'effectuerait via une chaudière gaz qui garantit un delta T de 45°C. Une telle sonde peut également permettre une fonction d'alerte de branchement sur bouclage par une unité de commande 50.

Le collecteur sanitaire eau froide 10 comporte deux extrémités 16 pouvant chacune comporter avantageusement un moyen de raccordement apte à permettre un raccordement amovible. Comme cela est visible sur la figure 1, les extrémités du collecteur sanitaire eau froide 10 sont avantageusement positionnées au niveau d'un bord du support 80 de façon à faciliter leur jonction avec une arrivée d'eau. De façon plus préférée, une extrémité 16 est destinée à être reliée à un moyen de production d'eau chaude sanitaire 28 et l'autre étant reliée directement ou indirectement à l'arrivée d'eau potable. Dans ce cas, l'intégrateur hydraulique 1 selon l'invention peut comporter en outre un débitmètre positionné en amont du moyen de production d'eau chaude sanitaire 28, par exemple sur le collecteur sanitaire eau froide 10 ou en amont du collecteur sanitaire eau froide 10.

Le moyen de production d'eau chaude 28 peut par exemple être un chauffe-eau électrique avec ou sans ballon (instantané par exemple), une chaudière à gaz avec ou sans ballon, à thermodynamique ou à énergie solaire. L'eau chaude peut aussi être produite dans une chaufferie collective ou un réseau de chaleur.

Comme cela est présenté en figure 1, l'intégrateur hydraulique 1 comporte au moins un **collecteur sanitaire eau chaude** 20. Ce collecteur sanitaire eau chaude 20 est configuré pour gérer la distribution de l'eau chaude.

Comme cela est présenté dans la figure 1, ce collecteur sanitaire eau chaude 20 comporte au moins une sonde de température 24 et plusieurs sorties de distribution 21. Par exemple, il peut comporter au moins deux sorties de distribution, de préférence au moins trois sorties de distribution et de façon encore plus préférées au moins quatre sorties de distribution. Le collecteur sanitaire eau chaude 20 présenté en figure 1 comporte trois sorties de distribution 21. Comme un collecteur sanitaire eau froide, un collecteur sanitaire eau chaude comporte de préférence moins de six sorties de distribution. Si l'installation nécessite un plus grand nombre de sorties de distribution alors l'intégrateur hydraulique 1 peut comporter deux ou plusieurs collecteurs sanitaire eau chaude 20 de façon à construire un intégrateur hydraulique 1 répondant à la demande particulière de l'installation.

Comme cela est présenté en figure 1, chacune des sorties de distribution 21 du collecteur sanitaire eau chaude 20 est équipée d'un débitmètre 22 et d'une électrovanne 23. Ces débitmètres 22 et électrovannes 23 sont de préférence similaires aux débitmètres 12 et électrovannes 13 du collecteur sanitaire eau froide 10.

Avantageusement, les collecteurs sanitaire eau chaude 20 sont équipés à l'extrémité aval de chacune des sorties de distribution 21 d'un moyen de raccordement apte à permettre un raccordement amovible. Cela facilite l'installation sur site de l'intégrateur hydraulique 1.

Le collecteur sanitaire eau chaude 20 comporte deux extrémités 26 pouvant chacune comporter avantageusement un moyen de raccordement apte à permettre un raccordement amovible. Comme cela est visible sur la figure 1, les extrémités du collecteur sanitaire eau chaude 20 sont avantageusement positionnées au niveau d'un bord du support 80 de façon à faciliter leur jonction avec une arrivée d'eau chaude. De façon plus préférée, les deux extrémités 26 comportent un moyen de raccordement apte à permettre un raccordement amovible, une extrémité étant reliée à un moyen de production d'eau chaude sanitaire 28 et l'autre étant équipée d'un bouchon vissé pouvant servir alors de trappe de visite pour vérifier l'état du collecteur.

Avantageusement, le collecteur sanitaire eau chaude 20 comporte deux sondes de température 24. Ces sondes de température 24 sont de préférence situées à proximité de chacune de ses extrémités. Par « à proximité », il faut comprendre au sens de l'invention à moins de dix centimètres, de préférence à moins de cinq centimètres. Comme cela sera présenté dans les procédés associés à l'intégrateur hydraulique selon l'invention, ces sondes de température 24 peuvent être configurées pour assurer une mesure régulière de la température à chacune des extrémités du collecteur de façon à générer une alerte visant à informer d'un risque accru de formation d'un biofilm comportant des légionnelles et pouvant constituer un risque sanitaire.

Selon un mode de réalisation, comme cela est présenté en **figure 2A****,** l'intégrateur hydraulique peut comporter un conduit 15 apte à relier le collecteur sanitaire eau froide 10 à une arrivée d'eau potable. De préférence, le conduit 15 comporte une extrémité permettant un raccordement amovible et de façon préférée deux extrémités permettant un raccordement amovible. Avantageusement, l'extrémité destinée au raccordement à une arrivée d'eau potable est positionnée au niveau d'un bord du support 80 de façon à faciliter sa jonction avec une arrivée d'eau chaude. L'intégrateur hydraulique selon l'invention peut également comporter un conduit 19 apte à relier une sortie de distribution 11 du collecteur sanitaire eau froide 10 à un moyen de production d'eau chaude 28. Cela est particulièrement adapté lorsque l'installation dispose d'un moyen de production d'eau chaude dédié. De préférence, le conduit 19 comporte une extrémité permettant un raccordement amovible et de façon préférée deux extrémités permettant un raccordement amovible. Avantageusement, l'extrémité destinée au raccordement au moyen de production d'eau chaude est positionnée au niveau d'un bord du support 80 de façon à faciliter sa jonction.

Comme présenté dans la figure 2A, l'intégrateur hydraulique peut comprendre en outre un **collecteur 25** pouvant être relié au moyen de production d'eau chaude 28 par un conduit. Le collecteur 25 comporte, de préférence à chacune de ses deux extrémités, un moyen de raccordement 27 apte à permettre un raccordement amovible au moyen de production d'eau chaude 28. Cela confère à l'intégrateur hydraulique une forte versatilité lui permettant d'être facilement relié au moyen de production d'eau chaude 28 et cela quel que soit le positionnement de ce moyen de production d'eau chaude 28 par rapport aux arrivées d'eau froide. Une fois l'installation terminée, l'extrémité qui n'est pas reliée au moyen de production d'eau chaude 28 peut être bouchée. Un moyen de raccordement 27 est par exemple un raccord fileté ou un raccord à tube encastré. Le collecteur 25 est de préférence équipé à chacune de ses deux extrémités d'une sonde de température. L'intégrateur hydraulique selon l'invention peut alors comporter un conduit 29 apte à relier au collecteur sanitaire eau chaude 20 et au collecteur 25. Alternativement, le conduit 29 est d'une part relié au collecteur sanitaire eau chaude 20 et d'autre part comporte, à son autre extrémité, un moyen de raccordement apte à permettre un raccordement amovible au moyen de production d'eau chaude 28. Avantageusement, ladite autre extrémité est positionnée au niveau d'un bord du support 80 de façon à faciliter sa jonction avec une arrivée d'eau chaude. Le collecteur 25 présenté à la figure 2A comporte une sortie reliée à un collecteur sanitaire eau chaude 20 via un conduit 29. Le collecteur 25 peut aussi comporter plusieurs sorties permettant d'alimenter plusieurs collecteurs sanitaire eau chaude 20.

L'intégrateur hydraulique 1, tel que représenté sur la figure 2A, comporte en outre un **collecteur eau récupérée** 30. Le collecteur eau récupérée 30 selon l'invention est apte à la gestion d'eau collectée.

De la même façon que les collecteurs sanitaire eau chaude 20 et eau froide 10, le collecteur eau récupérée 30 comporte plusieurs sorties de distribution 31, chacune desdites plusieurs sorties de distribution étant équipée d'un débitmètre 32 et d'une électrovanne 33. L'intégrateur hydraulique peut comporter un conduit 35 relié au collecteur 30 pouvant être utilisé pour relier le collecteur 30 à un moyen de stockage 38 d'eau collectée. Avantageusement, l'extrémité destinée au raccordement à un moyen de stockage 38 d'eau collectée est positionnée au niveau d'un bord du support 80 de façon à faciliter sa jonction avec une arrivée d'eau collectée.

De façon préférée, l'intégrateur hydraulique 1 comporte au moins un conduit à trois voies, une première voie étant reliée à une sortie de distribution 11, une seconde voie étant reliée à une sortie de distribution 31 et une troisième voie, dont l'extrémité est de préférence positionnée à proximité d'un bord du support 80, étant apte à être reliée à un appareil pouvant accepter une eau collectée.

Avantageusement, le collecteur eau récupérée 30 sont équipés à l'extrémité aval de chacune des sorties de distribution 31 d'un moyen de raccordement apte à permettre un raccordement amovible. Cela facilite l'installation sur site de l'intégrateur hydraulique 1.

Avantageusement, l'unité de commande 50 est configurée pour recevoir une information sur le volume d'eau collectée présent dans le moyen de stockage 38 d'eau collectée. Dans ce cadre, les électrovannes 33 sont avantageusement aptes à définir un débit étant fonction du volume d'eau collectée présent dans le moyen de stockage 38 d'eau collectée. Cela permet de maitriser le volume d'eau présent au sein du moyen de stockage 38 d'eau collectée.

Les eaux collectées peuvent par exemple être des eaux de pluie ou des eaux grises récupérées au niveau de l'installation ou encore des eaux collectées au niveau d'un écoquartier. De façon préférée, ces eaux ont fait l'objet d'un traitement préalable avant l'intégration dans le réseau hydraulique de l'installation de façon à d'une part assurer la sécurité sanitaire des usagers et d'autre part à ne pas endommager les installations (e.g. prolifération microbienne, corrosion, colmatage...). Ainsi, avantageusement, le moyen de stockage 38 d'eau collectée est associé à un ou plusieurs moyens de traitement de l'eau collectée. Ces moyens de traitement peuvent par exemple mettre en oeuvre des traitements chimiques de l'eau collectée par exemple à base d'oxydants. De façon préférée, ces moyens de traitement sont aptes à mettre en œuvre des traitements physiques pouvant être sélectionnés parmi : une stérilisation par ultraviolets, un traitement sur charbon actif et/ou une filtration. Ainsi, l'eau collectée peut faire l'objet d'un traitement, de préférence avant son stockage.

Comme présenté de façon schématique sur la figure 1 et la figure 2A, l'intégrateur hydraulique 1 comporte également une **unité de commande 50** apte à recevoir des informations de débitmètres 12, 22, 32 et de sonde de température 14, 24 et apte à contrôler l'ensemble des électrovannes 13, 23, 33. Le contrôle des électrovannes comporte par exemple la commande de la fermeture, l'ouverture ou encore l'ouverture partielle.

Etant donné que, contrairement au système de l'art antérieur, la gestion est centralisée, les débitmètres 12, 22, 32, sondes de température 14, 24 et électrovannes 13, 23, 33 peuvent être avantageusement reliée à l'unité de commande 50 de façon filaire sans que cela n'entraine de coûts importants. Alternativement, les débitmètres 12, 22, 32, sondes de température 14, 24 et électrovannes 13, 23, 33 peuvent être connectés à l'unité de commande par des protocoles de communication sans fil tels que des sous-réseaux sans fil (e.g. Zigbee, WIFI) et/ou mobile (e.g. GPRS, UMTS).

L'unité de commande 50 est avantageusement configurée pour agir comme une unité de traitement et notamment traiter les informations reçues. Le traitement peut par exemple correspondre à une comparaison des valeurs reçues à des valeurs prédéterminées, à la génération d'alerte, à l'enregistrement de données sur un moyen de stockage de données, à la génération de rapport et/ou à la transmission de données. L'unité de commande 50 est avantageusement apte à traiter en temps réel des commandes de l'opérateur.

En outre, l'unité de commande 50 peut être reliée au moyen de production d'eau chaude 28 et est apte à le commander de façon à modifier la température de l'eau sortant dudit moyen de production d'eau chaude 28. Ainsi, il est possible de piloter le moyen de production d'eau chaude 28, pour appliquer des mesures correctives (typiquement un choc thermique) afin de lutter contre la prolifération de légionnelles.

L'intégrateur hydraulique 1 peut comprendre en outre un module de communication 60 et/ou un moyen de stockage de données 70.

Le **module de communication 60** est configuré pour recevoir et transmettre des informations à des systèmes distants tels que des tablettes, des téléphones, des montres, des ordinateurs ou des serveurs et est ainsi apte à permettre la communication entre l'unité de commande 50 et un terminal distant. Le terminal pouvant ainsi interagir à distance avec l'intégrateur hydraulique 1 selon l'invention. Le module de communication 60 permet de transmettre les données sur au moins un réseau de communication et peut comprendre une communication filaire ou sans fil. De préférence, la communication est opérée par l'intermédiaire d'un protocole sans fils tel que wifi, 3G, 4G, et/ou Bluetooth. L'interaction peut impliquer un logiciel applicatif utilisé par l'opérateur pour interagir avec le système selon l'invention. Le logiciel applicatif peut par exemple être capable d'interagir avec l'unité de commande 50 selon l'invention et comporte une interface graphique permettant de faciliter une interaction avec un opérateur. Un opérateur peut alors agir sur le terminal distant de façon à générer une instruction apte à être mise en œuvre par l'unité de commande 50 de façon à agir sur le réseau hydraulique de l'installation au travers de l'intégrateur hydraulique 1 selon l'invention.

Avantageusement, le module de communication 60 est configuré pour recevoir et transmettre des informations à une enceinte comportant un microphone et un haut-parleur. Dans ce cas, le module de communication peut être associer à un module de conversion capable de transformer des données de message sonore en données d'instructions. Ainsi, un utilisateur peut commander l'intégrateur hydraulique via une commande vocale faite à l'enceinte qui sera transformée en données instructions pour l'unité de commande 50 et lui sera possible de recevoir des informations via cette même enceinte.

Le **moyen de stockage de données 70** peut comprendre une mémoire transitoire et/ou une mémoire non transitoire. Il est apte à enregistrer, par exemple sous la forme de fichiers, les valeurs brutes des sondes de température, des débitmètres et les positions des électrovannes. La mémoire non transitoire peut être un support tel qu'une carte mémoire, ou un disque dur hébergé par un serveur distant. Le microprocesseur de l'unité de commande 50, les moyens de stockage de données 70 et le module de communication 60 sont généralement interconnectés par un bus. Ces moyens sont distincts sur la figure 1 mais l'invention peut prévoir divers types d'agencement comme par exemple un seul module cumulant l'ensemble des fonctions décrites ici. De même, ces moyens peuvent être divisés en plusieurs cartes électroniques ou bien rassemblés sur une seule carte électronique.

L'intégrateur hydraulique 1 peut comprendre en outre un moyen de contrôle de la qualité de l'eau. Le **moyen de contrôle de la qualité de l'eau** est de préférence sélectionné parmi :
- Un conductimètre, permettant de mesurer les solides dissous totaux tels que les ions inorganiques dissouts dans l'eau (e.g. minéraux, sels ou métaux) ;
- Un pH-mètre, pour mesurer le pH de l'eau circulant dans le réseau. De préférence le pH-mètre est basé sur une technologie potentiométrique ;
- Un oxymètre, apte à mesurer la concentration en oxygène dans l'eau. De préférence l'oxymètre est basé sur une technologie optique via luminescence ou une technologie ampérométrique avec électrode de Clark (nickel/plomb) ;
- Un turbimètre, apte à mesurer la turbidité de l'eau, par exemple conformément à la norme DIN EN ISO 7027 et/ou la quantité de solides, par exemple conformément à la norme DIN 38414. De préférence le turbimètre est basé sur une technologie optique à base de diffusion ou d'absorption de lumière comme de la lumière infrarouge ou de la lumière blanche ;
- Une sonde de mesure des nitrates, apte à mesure la concentration en nitrate dans l'eau à partir de mesures UV, et
- Une sonde de mesure de la charge organique, apte à mesure la concentration en charge organique nitrate dans l'eau à partir de mesures UV.

Certains moyens de contrôle de la qualité de l'eau peuvent coupler le contrôle de plusieurs paramètres. Le moyen de contrôle de la qualité de l'eau peut se brancher en aval de l'arrivée d'eau potable et en amont du collecteur sanitaire eau froide 10. Avantageusement, la présence de ce moyen de contrôle de la qualité de l'eau directement en amont du collecteur sanitaire eau froide 10 permet notamment d'alerter d'une dégradation de la qualité de l'eau arrivant dans l'installation.

L'intégrateur hydraulique 1 selon l'invention peut également être associé à un **régulateur de pression 40.** Le régulateur de pression 40 peut se brancher en aval de l'arrivée d'eau potable et en amont du collecteur sanitaire eau froide 10 soit généralement directement après le compteur d'eau. Avantageusement, la présence de ce régulateur de pression 40 directement en amont du collecteur sanitaire eau froide 10 permet notamment de contrecarrer l'augmentation de pression la nuit ou sur les périodes estivales et ainsi réduire significativement la consommation d'eau par l'installation. Ainsi, il est positionné de préférence en amont du collecteur sanitaire eau froide 10.

La présence d'un régulateur de pression 40 dans l'intégrateur hydraulique selon l'invention permet également de donner rapidement une information sur un sous débit d'entrée au niveau de l'installation de façon à poser plus rapidement un diagnostic.

La pression de service admissible au sein d'une installation individuelle est comprise entre 3,5 bars et 4,3 bars car au-delà le risque de détérioration des diffuseurs (mitigeurs, électrovannes MAL...) n'est pas à négliger. Une pression plus faible peut nuire uniquement au confort ou à la performance du réseau hydraulique. Ainsi, le régulateur de pression 40 est avantageusement configuré de façon à maintenir une pression comprise entre 3,5 bars et 4,3 bars au sein de l'installation.

Avantageusement, le régulateur de pression 40 est un régulateur de pression 40 préréglé et automatique, capable de stabiliser automatiquement la pression aval à une valeur réglée. Alternativement, le régulateur de pression 40 peut comprendre un capteur de pression 41 avec réducteur de pression réglable 42.

L'intégrateur hydraulique 1 selon l'invention peut également comporter un ou plusieurs capteurs dit d'ambiance aptes à mesurer des paramètres de l'environnement de l'intégrateur hydraulique 1. Les capteurs dit d'ambiance peuvent avantageusement être sélectionnés parmi un capteur de température (i.e. température de l'air ambiant dans l'installation), un capteur d'humidité, un baromètre, un capteur de dioxyde de carbone, un capteur de monoxyde de carbone et un capteur de composés organiques volatiles. Ainsi, l'intégrateur hydraulique pourra comparer la température de l'eau et la température dans l'installation et par exemple être configuré pour modifier des valeurs minimales et maximales prédéterminées de température de l'eau en fonction de la température dans l'installation. La mesure de la teneur en monoxyde de carbone pourrait quant à elle être utilisée pour alerter en cas de toxicité de l'air dans l'installation. La teneur en dioxyde de carbone peut être utilisée pour informer sur l'occupation de l'installation

En outre, l'intégrateur hydraulique 1 comporte un **support 80** sur lequel sont fixés les collecteurs, par exemple comme présenté sur la figure 1, les collecteurs sanitaires eau froide 10 et eau chaude 20, ainsi que le collecteur d'eau récupérée 30 (figure 2A). Le support 80 est apte à être fixé contre l'un des murs de l'installation. Ainsi, l'intégrateur hydraulique avec tous ces constituants peut être directement installé sans nécessiter les opérations habituelles de filetage, cintrage, perçage ou soudage sur site.

Comme cela est présenté aux **figures 3A et 3B****,** le support 80 peut comporter avantageusement au moins une plaque en matériau polymère rigide 81. Le support 80 présente une densité globale supérieure à 800 kg/m³, de façon préférée, sa densité globale est supérieure à 1000 kg/m³ et de façon plus préférée sa densité globale ou masse volumique est comprise entre 1000 et 1500 kg/m³. Une telle densité permet de faciliter la manœuvrabilité de l'intégrateur hydraulique. En outre, la dureté de la surface du matériau polymère rigide 81 est avantageusement supérieure à 40 telle que mesurée par la norme ISO 868. De façon préférée, la dureté de la surface du matériau polymère rigide 81 est supérieure ou égale à 45. Le support 80 peut comporter un polymère expansé 82 disposé sur la plaque en matériau polymère rigide 81. Dans ce cas, le matériau polymère rigide 81 et le polymère expansé 82 présentent des densités différentes. La combinaison de ces deux polymères permet d'améliorer les propriétés du support 80 et de l'intégrateur hydraulique 1 de façon générale de façon à procurer un ensemble préfabriqué qui soit robuste tout en étant facilement manipulable. Par exemple, le matériau polymère rigide 81 présente une densité supérieure à 800 kg/m³, de préférence supérieur à 1000 kg/m³. Le polymère expansé 82 quant à lui présente une densité inférieure à 700 kg/m³, de préférence inférieure à 600 kg/m³. La densité ou masse volumique est de préférence mesurée selon la norme EN ISO 1183-1. Comme cela est présenté à la figure 3B, le support 80 peut comporter deux plaques de polymère rigide 81 entre lesquelles est disposé un polymère expansé 82. Cet agencement forme une structure de type sandwich où le polymère expansé 82, structure à plus faible densité, est entouré par un ou plusieurs panneaux de polymère rigide 81. La présence du polymère expansé permet de réduire les vibrations, liées à l'écoulement de fluides dans les canalisations, se répercutant sur les murs de l'installation. Ainsi, cela permet de réduire les nuisances acoustiques.

L'épaisseur du support 80 est généralement inférieure à 20 mm. De façon préférée, elle est comprise entre 5 mm et 15 mm. De façon encore plus préférée elle est sensiblement égale à 10 mm. De même, le contrôle de l'épaisseur permet d'obtenir un support suffisamment rigide pour supporter l'ensemble des pièces qui le constitue tout en conservant un poids ne rendant pas sa manipulation complexe ou éprouvante.

Le matériau polymère rigide 81 et le polymère expansé 82 peuvent être composés de différents polymères pouvant par exemple être sélectionnés parmi : les polymères (meth)acryliques (e.g. PMMA-polyméthacrylate de méthyle), les polyesters saturés (e.g. PET-polytéréphtalate d'éthylène, PETG-polytéréphtalate d'éthylène glycosilé, PBT- polytéréphtalate de butylène, PLA-acide polylactique), le polyéthylène (PE), le polycarbonate (PC), le Polychlorure de vinyle (PVC), le Polyfluorure de vinylidène (PVDF), le PVC chloré (PVCC), le polyurétane (PU), le polypropylène (PP). Le matériau polymère rigide 81 et le polymère expansé 82 peuvent également être constitués de copolymères. De façon préférée, le support est constitué de Polychlorure de vinyle et présente une densité supérieure à 1200 kg/m³.

Le support comporte avantageusement plusieurs trous de fixation 83 permettant de fixer rapidement l'intégrateur hydraulique 1 à un mur. En outre, des trous 84 peuvent être prévus de façon à faciliter la fixation des collecteurs sur le support 80.

Comme cela est présenté en figure 1, les collecteurs 10, 20, 30 sont fixés au support 80 par l'intermédiaire des **moyens de fixation** 90. Ces moyens de fixation sont avantageusement constitués en matière polymère, et sont par exemple de polymères sélectionnés parmi les polymères proposés ci-avant pour le matériau polymère rigide 81 et le polymère expansé 82.

Une des causes de mauvais fonctionnement lors de l'installation de réseau de distribution est que les raccordements amovibles ont été serrés sur site trop fortement entrainant au mieux un désaxage des modules ou pire des dommages dans les raccords entre les différents constituants du réseau de distribution. Ainsi, de façon à réduire ou supprimer ces risques d'endommagement lors de l'installation, l'intégrateur hydraulique 1 comporte avantageusement un ou plusieurs moyens de maintien 91 des collecteurs. Le **moyen de maintien 91** des collecteurs comprend de façon préférée une plaque comportant des ouvertures 92 aptes à laisser passer les extrémités des sorties de distribution 11, 21, 31 des collecteurs. Avantageusement, lesdites ouvertures 92 présentent une forme sensiblement identique à la forme d'une section transversale de l'extrémité de la sortie de distribution devant traverser ce moyen de maintien 91. Par exemple, sur la **figure 4****,** les extrémités des sorties de distribution 11 et 21 comportent des moyens de raccordement correspondant à des écrous hexagonaux femelles avec filetage maie et les ouvertures 92 présentent une forme d'hexagone correspondant à la forme d'une section transversale des écrous positionnés aux extrémités 11 et 21. De façon préférée, chacune des sorties de distribution 11, 21 est reliée à un moyen de raccordement apte à permettre un raccordement amovible, ledit moyen de raccordement présente une section transversale ayant une forme géométrique n'étant pas circulaire et ledit intégrateur hydraulique comporte un moyen de maintien 91 comportant une ou plusieurs ouvertures 92 dont la forme est sensiblement identique à la forme de la section transversale du moyen de raccordement. La forme géométrique d'une section transversale du moyen de raccordement, et donc l'ouverture 92, présente de préférence au moins un sommet, de façon plus préférée c'est un polygone et de façon encore plus préférée un hexagone. Plus largement, la section transversale peut être une forme géométrique ne présentant pas de symétrie centrale.

Le moyen de maintien 91 est avantageusement fixé au support 80 de façon perpendiculaire ou sensiblement perpendiculaire audit support 80. Il est en outre positionné de façon à ce que les extrémités des sorties de distribution 11, 21, 31, et plus particulièrement les moyens de raccordement apte à permettre un raccordement amovible, soient insérées dans les ouvertures 92. Or, étant donné que les ouvertures 92 présentent une forme sensiblement identique à la forme d'une section transversale de l'extrémité de la sortie de distribution devant traverser ce support, ou le cas échéant une forme sensiblement identique au moyen de raccordement apte à permettre un raccordement amovible alors il n'est plus possible d'endommager l'intégrateur hydraulique lors du serrage au niveau de ces raccords.

Ces moyens de maintien 91 sont avantageusement constitués en matière polymère, et sont par exemple de composés sélectionnés parmi les polymères proposés ci-avant pour le matériau polymère rigide 81 et le polymère expansé 82.

Ces moyens de maintien 91 peuvent également être utilisé pour bloquer les extrémités 16 et 26 des collecteurs sanitaires respectivement eau froide et eau chaude.

Les collecteurs sanitaires sont par exemple constitués en majorité de cuivre ou de laiton. De préférence, ils sont constitués en majorité de cuivre. Ainsi, ils ajoutent une protection supplémentaire contre le développement de légionnelles dans le réseau hydraulique de l'installation.
Les tubes (canalisation, conduit) par exemple reliant les collecteurs entre eux ainsi que les collecteurs au moyen de production d'eau chaude 28 sont également de préférence en cuivre.

L'intégrateur hydraulique 1 peut également comporter une façade ou un capot, par exemple en métal ou en polymères pouvant être ou non ajouré. Cette façade ou capot venant couvrir les composants de l'intégrateur hydraulique permet de les protéger. En outre, cette façade ou ce capot peut intégrer des diodes électroluminescentes (DEL) pouvant être utilisées pour informer l'utilisateur du statut de l'intégrateur hydraulique et donc du statut du réseau d'eau. Les DEL pourront être de différentes couleurs et être configurées pour constituer un système d'alerte en cas de dysfonctionnement. Les DEL sont avantageusement positionnées de façon à former une projection lumineuse sur un support et en particulier de façon à permettre une projection contre l'un des murs de l'installation. En outre, le capot comporte des ouvertures pouvant faire office d'aération et positionnées de préférence à proximité de l'unité de commande.

L'intégrateur hydraulique selon l'invention peut être utilisé individuellement pour une installation et par exemple convenir à la gestion centralisée de l'eau dans des bureaux ou dans un appartement. Alternativement, il peut être utilisé en association avec un ou plusieurs **intégrateurs hydrauliques auxiliaires 2.** L'unité de commande de l'intégrateur hydraulique 1 est apte à, de préférence configuré pour, recevoir, de ces intégrateurs hydrauliques auxiliaires 2, des informations de débitmètres et de sonde de température et est apte, ou peut être apte, à contrôler les électrovannes de ces un ou plusieurs intégrateurs hydrauliques auxiliaires 2. Une utilisation en association signifie que l'intégrateur hydraulique 1 est apte à communiquer avec l'intégrateur hydraulique auxiliaire 2. Il peut ainsi recevoir et transmettre des informations à un ou plusieurs intégrateurs hydrauliques auxiliaires distants. Un intégrateur hydraulique auxiliaire peut notamment être configuré pour fonctionner de manière autonome et éventuellement envoyer des informations à l'intégrateur hydraulique. Alternativement, il peut être commandé par l'intégrateur hydraulique. De préférence, la communication est opérée par l'intermédiaire d'un protocole sans fils tel que wifi, 3G, 4G, et/ou Bluetooth.

Dans ces cas, l'intégrateur hydraulique 1 selon l'invention constitue l'intégrateur hydraulique principal et est couplé à des intégrateurs hydrauliques auxiliaires 2, lesdits intégrateurs hydraulique auxiliaires 2 comportant :
- un collecteur sanitaire eau froide, apte à la gestion de la distribution d'eau froide, comportant plusieurs sorties de distribution, chacune desdites plusieurs sorties de distribution étant équipées d'un débitmètre et d'une électrovanne ;
- un collecteur sanitaire eau chaude, apte à la gestion de la distribution d'eau chaude, comportant au moins deux sondes de température et plusieurs sorties de distribution, chacune desdites plusieurs sorties de distribution étant équipées d'un débitmètre et d'une électrovanne ;
- une unité de commande apte à recevoir des informations de débitmètres et de sonde de température et apte à contrôler l'ensemble des électrovannes ;
- un module de communication 60 et un moyen de stockage de données 70 ; et
- un support sur lequel sont fixés les collecteurs sanitaires eau froide et eau chaude, ledit support étant destiné à être fixé contre l'un des murs de l'installation.

En outre, l'intégrateur hydraulique 1 selon l'invention peut être utilisé avec une ou plusieurs extensions 3 illustrées à la **figure 2B****.** Une extension 3 permet de multiplier le nombre de sorties de l'intégrateur hydraulique 1 ou bien d'ajouter la possibilité de gérer d'autres réseaux d'eau telles que des eaux de pluies ou des eaux grises retraitées.

Par exemple, si l'intégrateur hydraulique 1 ne dispose pas d'assez de sorties pour pouvoir alimenter et donc gérer tous les équipements d'un logement ou d'une habitation, alors l'extension sera couplée fluidiquement à l'intégrateur hydraulique sur les collecteurs sanitaires eau froide 10 et eau chaude 20. L'extension 3 peut également être utilisée pour conférer à l'intégrateur hydraulique 1 la possibilité de gérer d'autres réseaux d'eau.

Le couplage fluidique peut être réalisé grâce à tout moyen de fixation étanche permettant de joindre deux canalisations. Il peut par exemple être sélectionné parmi des brides, des raccords métalliques ou en polymère tels que des raccords cylindriques rapides (e.g. de type « push-fit » en terminologie anglosaxonne) ou des raccords de jonction, des raccords à visser ou des raccords à soufflets.

Comme cela est présenté à la figure 2B, l'extension 3 selon l'invention comporte
- un collecteur sanitaire eau froide, apte à la gestion de la distribution d'eau froide, comportant plusieurs sorties de distribution, chacune desdites plusieurs sorties de distribution étant équipées d'un débitmètre et d'une électrovanne ;
- un collecteur sanitaire eau chaude, apte à la gestion de la distribution d'eau chaude, comportant au moins deux sondes de température et plusieurs sorties de distribution, chacune desdites plusieurs sorties de distribution étant équipées d'un débitmètre et d'une électrovanne ; et
- un support sur lequel sont fixés les collecteurs sanitaires eau froide et eau chaude, ledit support étant destiné à être fixé contre l'un des murs de l'installation.

Ainsi, l'extension 3 est similaire à l'intégrateur hydraulique 1 ou à l'intégrateur hydraulique auxiliaire 2 excepté qu'elle ne comporte pas d'unité de commande ou de module de communication. L'extension 3 n'est donc pas un système autonome capable de traiter les données et gérer en autonomie les flux d'eau.

En outre, l'extension 3 peut disposer des mêmes modes de réalisation que l'intégrateur hydraulique 1 et notamment des modes préférés ou avantageux concernant les collecteurs et/ou le support.

Selon un autre aspect, l'invention porte également sur un **procédé de gestion centralisée d'un réseau hydraulique** d'une ou de plusieurs installations mettant en œuvre l'intégrateur hydraulique selon l'invention et comportant une étape d'enregistrement lors de laquelle des valeurs provenant de débitmètres, de sondes de températures et/ou d'électrovannes sont enregistrées sur un moyen de stockage de données.

Un tel procédé permet notamment de contrôler chacune des électrovannes. Ainsi, le procédé de gestion centralisée d'un réseau hydraulique peut comporter une étape de réception d'une instruction de contrôle d'électrovanne, par l'unité de communication, ladite instruction comportant un identifiant d'électrovanne permettant de sélectionner l'électrovanne à contrôler et une valeur de statut permettant de contrôler l'état de l'électrovanne. Les instructions peuvent être transmises par n'importe quel client capable de communiquer avec le module de communication (e.g. ordinateur, téléphone portable).

Le procédé peut également comporter la génération d'un fichier comportant les enregistrements en fonction du temps des consommations en eau (e.g. des débits) et des températures.

En outre, via le procédé de gestion centralisée d'un réseau hydraulique selon l'invention, l'intégrateur hydraulique 1 selon l'invention peut interagir avec un autre système hydraulique équipé d'une unité de commande ou d'un module de communication. Ainsi, le procédé de de gestion centralisée peut également comporter une étape d'envoi ou de réception de données ou d'instructions à un système hydraulique par exemple sélectionné parmi : un dispositif de préparation d'eau chaude, un appareil électroménager, un système de chauffage, ventilation et/ou climatisation, un système de collecte d'eau de pluie, un système de réutilisation d'eaux usées, un système de récupération de chaleur sur eaux usées, un système de pompe pour piscine et un système d'irrigation.

L'intégrateur hydraulique 1 selon l'invention peut être utilisé dans le cadre d'un procédé de **suivi de la température 100 de l'eau sur le réseau** hydraulique tel qu'illustré à la **figure 5****.** Le suivi de la température 100 de l'eau sur le réseau hydraulique comporte les étapes suivantes :
- Acquisition 110 par une unité de commande, de valeurs de températures transmises par une ou plusieurs sondes de température,
- Comparaison 120, par l'unité de commande, des valeurs de température transmises à des valeurs maximales prédéterminées,
- Comparaison 130, par l'unité de commande, des valeurs de température transmises à des valeurs minimales prédéterminées,
- Génération 140, par l'unité de commande, d'une alerte si les valeurs de température transmises dépassent les valeurs maximales prédéterminées ou sont inférieures aux valeurs minimales prédéterminées.

Lors de l'étape d'acquisition 110, ceux sont de préférence des valeurs de températures transmises par des sondes de température 24 placées sur des collecteurs sanitaire eau chaude 20 qui sont acquises par l'unité de commande 50. Le cas échéant, il y a également acquisition des valeurs de températures transmises par des sondes de température 24 placées sur un collecteur 25 relié à un moyen de production d'eau chaude 28. Enfin, il peut également y avoir acquisition des valeurs de températures transmises par une ou plusieurs sondes de température 14 placées sur un collecteur sanitaire d'eau froide 10.

Ce suivi permet de réduire les risques de brulures et permet une meilleure maitrise la consommation en électricité du moyen de génération de l'eau chaude. Elle permet également de réduire les risques de développement des légionnelles.

Avantageusement, l'étape de génération 140 d'une alerte peut être suivie par une étape de génération 141 d'un rapport d'anomalie pouvant être directement transmis à une société, par exemple une société spécialisée dans la maintenance des moyens de production d'eau chaude.

Ce suivi de la température 100 de l'eau peut comprendre des premières étapes 101 correspondant à la définition des valeurs maximales et minimales prédéterminées. Des bornes pour ces valeurs sont généralement définies par des normes mais dans le cadre du procédé 100, l'opérateur peut tout en respectant les normes en vigueurs personnaliser les valeurs minimales et maximales prédéterminées. Cette définition peut par exemple être réalisée par l'intermédiaire d'une interface externe connectée via une connexion sans fil à l'intégrateur hydraulique 1 selon l'invention.

Il arrive que dans certaines installations, une consommation d'eau trop importante à un instant donné entraine des perturbations dans le débit de l'eau arrivant à un ou plusieurs équipements. Or, une telle perturbation dans le débit peut avoir des conséquences sur le bon fonctionnement de certains équipements ou simplement générer un inconfort pour les utilisateurs. Ce problème peut être résolu par la mise en œuvre d'un procédé de priorisation des équipements selon l'invention. Ainsi, l'invention porte également sur un procédé, ou une étape, de **priorisation 200 d'équipement** tel qu'illustré à la **figure 6****.** La priorisation 200 d'équipement comporte les étapes suivantes :
- Définition 210 d'un groupe d'équipements où chaque équipement est relié à au moins une sortie de distribution d'un même collecteur sanitaire,
- Définition 220 d'une valeur de débit total critique pour ledit groupe d'équipements,
- Définition 230, au sein du groupe d'équipements, d'un ou plusieurs équipement(s) non prioritaire(s),
- Acquisition 240 par l'unité de commande, de valeurs de débit transmises par des débitmètres, pour chacune des sorties de distribution reliées aux équipements dudit groupe d'équipements,
- Comparaison 250 de la somme des valeurs de débit des équipements du groupe d'équipements à la valeur de débit total critique pour ledit groupe d'équipements,
- Génération 260, si la somme des valeurs de débit des équipements du groupe d'équipements dépasse la valeur de débit total critique pour ledit groupe d'équipements, d'une instruction de réduction du débit aux électrovannes associées aux sorties de distribution reliées aux équipements non prioritaires dudit groupe d'équipements.

Lors de l'étape de définition 210 du groupe d'équipements, les équipements peuvent être regroupés par équipement dépendants d'un même collecteur de façon par exemple à former un groupe par collecteur. Alternativement, le regroupement peut se faire sur plusieurs collecteurs.

Avantageusement, lors de la définition 220 d'une valeur de débit total critique pour ledit groupe d'équipements, il est possible de différentier une valeur de débit total critique d'eau chaude et une valeur de débit total critique d'eau froide.

La définition 220 d'une valeur de débit total critique pour ledit groupe d'équipements peut avantageusement être mis en œuvre pour choisir une valeur de débit au-delà de laquelle il existe un risque de fluctuation du débit de l'eau arrivant aux équipements. Un tel procédé peut par exemple être mise en œuvre pour assurer un débit d'eau chaude pour la douche.

Les étapes de définition 210, 220, 230 peuvent être réalisées une première fois à l'initiation du procédé tandis que les étapes d'acquisition 240, de comparaison 250 sont généralement répétées de façon à permettre un suivi en continu. Les étapes de définitions peuvent être répétées ponctuellement pour modifier les valeurs y étant associées.

Avec l'augmentation de la population, les ressources en eau potable sont de plus en plus contrôlées et il existe un besoin pour le développement de systèmes ou de méthodes permettant d'utiliser autant que possible de l'eau collectée pour des applications où l'utilisation d'eau potable n'est pas essentielle. La présente invention propose une solution à cette problématique croissance. Pour cela, l'invention porte également sur un procédé, ou une étape, de **gestion 400 d'eau collectée** tel qu'illustré à la **figure 7****.** Cette gestion d'eau collectée comporte les étapes suivantes :
- Définition 410 d'un groupe d'équipements eau collectée où chaque équipement est apte à utiliser de l'eau collectée et est relié à une sortie de distribution d'un collecteur eau récupérée,
- Définition 420 d'une valeur minimale de volume d'eau collectée,
- Acquisition 430, par l'unité de commande, d'une valeur de volume actuel d'eau collectée présent dans un moyen de stockage d'eau collectée,
- Comparaison 440 de la valeur de volume actuel d'eau collectée à la valeur minimale de volume d'eau collectée, et
- Génération 450, si la valeur de volume actuel d'eau collectée dépasse la valeur minimale de volume d'eau collectée, d'une instruction d'ouverture des électrovannes positionnées sur les sorties de distribution, du collecteur eau récupérée, reliées aux équipements appartenant au groupe d'équipement eau collectée.

Un tel procédé peut être mis en œuvre en association avec un moyen de stockage d'eau collectée apte à mesurer le volume d'eau collectée étant stocké à un instant donné, la mesure étant de préférence réalisée en continue. Une telle mesure peut par exemple être réalisée par des capteurs de niveau de type capteurs laser, ultrasons ou à flotteurs. Le moyen de stockage d'eau collectée peut également comporter une sonde de température. L'eau peut être transportée par des pompes commandées ou des pompes à différentiel de pression.

Ce procédé de gestion de l'eau collectée peut comprendre en outre une définition d'une valeur maximale de volume d'eau collectée pouvant correspondre au volume maximum de stockage du moyen de stockage de l'eau collectée. Dans ce cadre, le procédé de gestion de l'eau collectée peut également comprendre une étape de génération 460, si la valeur de volume actuel d'eau collectée dépasse la valeur maximale de volume d'eau collectée, d'une alerte. Cette alerte peut avantageusement être suivie d'une instruction de fermeture d'électrovannes positionnées en amont du moyen de stockage de l'eau collectée ou d'une instruction d'ouverture d'une électrovanne de purge du moyen de stockage de l'eau collectée.

En outre, ce procédé de gestion de l'eau collectée peut comprendre une étape de mesure de la quantité d'eau réutilisée. Ce procédé peut également comprendre une étape de génération d'une instruction de fermeture des électrovannes positionnées sur les sorties de distribution du collecteur eau récupérée 30 si la valeur de volume actuel d'eau collectée est inférieure à la valeur minimale de volume d'eau collectée.

Les équipements aptes à utiliser de l'eau collectée sont par exemple des toilettes, des lave-linges ou encore des systèmes de distribution d'eau pour l'arrosage. Etant donné que dans certains pays, les eaux grises, qui contiennent des solvants et autres produits chimiques, peuvent être proscrites dans le cadre de l'arrosage, l'intégrateur hydraulique peut être relié à deux réservoirs l'un contenant des eaux grises et l'autre des eaux de pluies.

L'eau collectée peut également être utilisée pour remplir des bassins d'aquaponie ou irriguer des plantations urbaines telles que des végétaux situés en terrasse, en intérieur ou encore sur des toitures.

Les étapes de définition 410, 420 peuvent être réalisées une première fois à l'initiation du procédé tandis que les étapes d'acquisition 430, de comparaison 440 sont généralement répétées de façon à permettre un suivi en continu. Les étapes de définitions peuvent être répétées ponctuellement pour modifier les valeurs y étant associées.

En outre, le procédé selon l'invention peut prendre en compte l'horaire de façon à privilégier un fonctionnement durant certaines plages horaires. Cela peut être avantageux lorsque les actions nécessitent des ressources électriques importantes de façon par exemple à privilégier une consommation électrique en heures creuses ou encore en période de production d'énergie renouvelable. Dans ce cas, le procédé intègre également une étape de comparaison de l'horaire actuel à des horaires prédéterminés de façon à initier des actions seulement si l'horaire actuel correspond aux horaires prédéterminés de fonctionnement.

On peut observer dans certaines installations ou régions une augmentation de pression sur le réseau d'eau, la nuit ou sur les périodes estivales. Ces augmentations peuvent entrainer une augmentation significative la consommation d'eau par l'installation et/ou une détérioration des réseaux et des équipements sanitaires (mitigeurs notamment). La présente invention propose une solution à cette problématique. Pour cela, l'invention porte également sur un procédé, ou une étape, de **régulation de la pression 500 sur le réseau hydraulique** tel qu'illustré à la **figure 8****.** Cette régulation de la pression comportant les sous-étapes suivantes :
- Définition 510 d'une valeur minimale de pression sur le réseau et d'une valeur maximale de pression sur le réseau, par exemple comprise entre 3,5 et 4,3 bar,
- Acquisition 520, par l'unité de commande, d'une valeur de pression actuelle sur le réseau, mesurée par un capteur de pression positionné en amont du collecteur sanitaire eau froide,
- Comparaison 530 de la valeur actuelle de pression sur le réseau aux valeurs minimale et maximale de pression sur le réseau,
- Génération 540, si la valeur actuelle de pression sur le réseau dépasse la valeur maximale de pression sur le réseau, d'une instruction de réduction de pression à un réducteur de pression réglable, et
- Génération 550, si la valeur actuelle de pression sur le réseau est inférieure à la valeur minimale de pression sur le réseau, d'une instruction d'augmentation de pression à un réducteur de pression réglable.

Toujours dans le cadre d'une consommation raisonnée de l'eau potable, l'invention porte également sur un procédé, ou une étape, de **surveillance 600 du réseau hydraulique** tel qu'illustré à la **figure 9****,** ladite surveillance 600 du réseau hydraulique comportant les étapes suivantes :
- Définition 610 d'au moins une valeur standard de consommation d'eau en fonction du temps pour ladite installation,
- Acquisition 620, par l'unité de commande, d'une valeur actuelle de débit pour chaque sortie de distribution des collecteurs sanitaire et de préférence enregistrement sur un moyen de stockage de données,
- Traitement 630 des valeurs de débit enregistrées de façon à obtenir une valeur actuelle de consommation en eau en fonction du temps,
- Comparaison 640 de la valeur actuelle de consommation en eau à la valeur standard de consommation d'eau pour une même période de temps, de préférence dans un référentiel calendaire, et
- Génération 650, si la valeur actuelle de consommation en eau dépasse la valeur standard de consommation d'eau pour une même période de temps, de préférence dans un référentiel calendaire, d'une alerte de consommation inhabituelle.

L'étape de définition 610 en fonction du temps est de façon très avantageuse réalisée dans un système calendaire permettant de prendre en compte la saisonnalité de la consommation en eau. En effet, la consommation en eau de chaque équipement d'une installation présente une saisonnalité et cela affecte la consommation globale en eau d'une installation. Ainsi, de préférence, la définition 610 d'au moins une valeur standard de consommation d'eau en fonction du temps pour ladite installation, comporte une valeur standard de consommation d'eau en fonction du temps pour chaque équipement et ces valeurs par équipement sont inscrites dans le fichier de configuration en fonction du temps dans un référentiel calendaire. Par exemple, la valeur standard de consommation d'eau par un équipement est inscrite dans le fichier de configuration en fonction du temps dans un référentiel de journée calendaire, de semaine calendaire, de mois calendaire ou d'année calendaire. De façon plus préférée, considérant le fort impact des saisons sur la consommation en eau, la valeur standard de consommation d'eau par un équipement est inscrite dans le fichier de configuration en fonction du temps dans plusieurs référentiels dont un référentiel de semaine calendaire, de mois calendaire et d'année calendaire. De façon plus préférée, la valeur standard de consommation d'eau par un équipement est inscrite dans le fichier de configuration au moins en fonction du temps dans un référentiel de semaine calendaire.

La comparaison 640 de la valeur actuelle de consommation en eau à la valeur standard de consommation d'eau pour une même période de temps peut être mise en œuvre au moyen d'un module de traitement de données et elle peut être réalisée via des méthodes statistiques connues. Les valeurs standard de consommation d'eau peuvent alors être des valeurs prédéterminées.

De préférence, l'étape de comparaison 640 peut être réalisée à partir de modèles de comparaisons ou d'apprentissages tels que : réseau de neurone, Kernel, Multiple kernel learning, Support vector machine, arbres de décision, régression logistique, régression multiple et/ou méthode des plus proches voisins. Un modèle est généralement une suite finie d'opérations ou d'instructions permettant de qualifier la consommation en eau, c'est-à-dire classer les valeurs de consommation en eau au sein de groupes préalablement définis Y, ou de hiérarchiser ces consommations au sein d'un classement, de façon à déterminer si la consommation est ou non inhabituelle. La mise en œuvre de cette suite finie d'opérations permet par exemple d'attribuer une étiquette Y₀ à une observation décrite par un ensemble de caractéristiques X₀ grâce par exemple à la mise en œuvre d'une fonction f susceptible, de reproduire Y ayant observé X.

Dans ce cadre, de façon plus préférée, l'étape de comparaison 640 s'appuie sur un modèle, entraîné sur un jeu de données et configuré pour prédire une valeur standard de consommation en eau à un temps donné. Plus particulièrement, cette prédiction repose sur des jeux de données comportant des informations sur les valeurs de consommation en eau et l'instant de mesure de ces valeurs. Par exemple, aux fins de la calibration, il est possible d'utiliser un jeu de données provenant d'un ensemble d'utilisateurs ayant des besoins en eau similaires. Néanmoins, de façon plus avantageuse, le jeu des données peut comprendre des valeurs correspondant aux valeurs de consommation en eau enregistrées dans cette installation. De façon préférée, l'étape de comparaison 640 comporte alors l'utilisation d'un modèle d'apprentissage statistique supervisé.

Grâce à cela, le procédé de surveillance selon l'invention peut identifier plus efficacement une déviation par rapport aux habitudes des utilisateurs de l'installation.

Ainsi, les valeurs standard de consommation d'eau peuvent provenir de consommations en eau de référence, de consommations en eau passées dans cette installation ou avantageusement d'un autoapprentissage. Il peut y avoir autant de valeurs que d'équipement sur l'installation. Ces valeurs peuvent en outre être modifiées pour prendre en compte l'évolution des habitudes du ou des usager(s) de l'installation.

Le procédé peut également comprendre une étape de génération et d'envoi d'une notification proposant de fermer l'arrivée d'eau à l'équipement concerné avec par exemple la génération d'une instruction de fermeture automatique de l'électrovanne en l'absence d'instruction de l'opérateur avant une période de temps prédéfinie.

Avantageusement, le procédé selon l'invention peut également comporter une étape de comparaison des valeurs provenant, par exemple en temps réel, des sondes de températures et/ou des électrovannes à des valeurs standard pour ces dispositifs.

On peut observer dans certaines régions des dégradations ponctuelles de la qualité de l'eau distribuée via les réseaux. Ces dégradations peuvent entrainer des risques sanitaires pour les utilisateurs d'une installation s'ils consomment une eau insalubre. La présente invention propose une solution à cette problématique. Pour cela, l'invention porte également sur un procédé, ou une étape, de **contrôle de la qualité de l'eau sur le réseau hydraulique 800** tel qu'illustré à la **figure 10****.** Ce contrôle de la qualité de l'eau comportant les sous-étapes suivantes :
- Définition 810 d'une valeur minimale et/ou maximale d'un paramètre relatif à la qualité de l'eau sur le réseau, par exemple une valeur maximale de conductivité,
- Acquisition 820, par l'unité de commande, d'une valeur de paramètre relatif à la qualité de l'eau sur le réseau, mesurée par un moyen de contrôle de la qualité de l'eau, le moyen de contrôle de la qualité de l'eau étant par exemple un conductimètre,
- Comparaison 830 par l'unité de commande, de la valeur actuelle du paramètre relatif à la qualité de l'eau aux valeurs minimale et/ou maximale définies, par exemple la conductivité,
- Génération 840 par l'unité de commande, si la valeur actuelle de pression du paramètre relatif à la qualité de l'eau indique une dégradation de la qualité de l'eau, d'une instruction de fermeture d'électrovannes. Par exemple, dans le cadre de la conductivité, un dépassement de la valeur maximale définie indique une dégradation de la qualité de l'eau.

La génération d'une instruction de fermeture d'électrovannes peut être complétée par la génération par l'unité de commande, d'une alerte et éventuellement d'une instruction visant à procéder une fois la qualité d'eau revenue à la normale, au rinçage de l'installation.

Le procédé selon l'invention peut également comporter une étape de mesure de la concentration en dioxyde de carbone dans l'air de l'installation et une comparaison de la valeur de dioxyde de carbone mesurée à une valeur standard de concentration en dioxyde de carbone. La valeur standard de concentration en dioxyde de carbone est de préférence une valeur prédéterminée pour une même période de temps. Les valeurs standards ou prédéterminées de concentration en dioxyde de carbone peuvent provenir de valeurs de référence, de valeurs moyennes en dioxyde de carbone mesurées dans cette installation ou avantageusement d'un autoapprentissage. Ces valeurs peuvent en outre être modifiées pour prendre en compte l'évolution des habitudes du ou des usager(s) de l'installation.

Le procédé peut alors comparer la concentration en dioxyde de carbone mesurée à une valeur standard de concentration en dioxyde de carbone de façon à déterminer si une consommation inhabituelle en eau peut être justifiée par la présence d'un nombre plus important d'utilisateur dans l'installation. En effet, une fois normalisée au regard des habitudes des utilisateurs du logement ou des bureaux (définition de valeurs prédéterminés), la concentration en dioxyde de carbone peut être corrélée à la consommation en eaux dans l'installation. Par exemple, en présence d'une très faible concentration de CO₂, reflétant un lieu inoccupé, la consommation en eau est réduite par rapport aux périodes d'occupation de l'installation (généralement associées à une plus forte concentration en dioxyde de carbone).

En outre, le procédé peut comporter des mesures de concentration en CO et en COV, une comparaison des valeurs mesurées à des valeurs standard et la génération d'une alerte sur la dégradation de la qualité de l'air dans l'installation en cas de dépassement des valeurs standard.

La mesure de la concentration en CO peut également permettre d'identifier une combustion incomplète pouvant être nocive pour les occupants de l'installation. Ainsi, une mesure combinée de CO, COV, CO₂ et température ambiante, peut permettre la détection d'un début d'incendie.

Le réseau sanitaire n'est pas le seul réseau hydraulique d'une installation et des équipements peuvent également bénéficier d'une gestion centralisée. Ainsi, le procédé de gestion centralisée en combinaison avec l'intégrateur hydraulique peut également être utilisé pour gérer la distribution d'eau à des équipements spécialisés n'étant pas associés aux réseaux sanitaires. Pour cela, l'invention porte également sur un procédé, ou une étape, de **gestion d'équipements non sanitaires** 900 tel qu'illustré à la **figure 11****.** Cette gestion d'équipements non sanitaires comporte les étapes suivantes :
- Acquisition 940, par l'unité de commande, d'une valeur de mesurée de consommation d'eau par un équipement non sanitaire,
- Comparaison 950 de la valeur de consommation d'eau par un équipement non sanitaire à une valeur de consommation d'eau prédéterminée, et
- Génération 960, si la consommation mesurée dépasse la valeur de consommation d'eau prédéterminée, d'une instruction d'alerte de consommation inhabituelle et/ou de fermeture d'une vanne associée audit équipement non sanitaire.

Le procédé peut également comprendre une étape de définition 910 d'équipements non sanitaire où chaque équipement est apte à utiliser de l'eau et est relié à au moins une sortie de distribution d'un collecteur sanitaire et définition d'une valeur de consommation d'eau prédéterminée par chaque équipement non sanitaire, de préférence par période de temps.

Le procédé peut également comprendre une étape de réception 920 d'une instruction d'ouverture d'une vanne associée audit équipement non sanitaire. Dans ce cas, l'équipement non sanitaire concerné peut interagir avec l'intégrateur hydraulique de façon à lui commander l'ouverture ou la fermeture de vannes. De plus, le procédé peut aussi comprendre une étape d'émission 970 de données de consommations d'eau à destination dudit équipement non sanitaire.

En particulier, le procédé peut également comprendre une étape d'émission 930 d'instruction de commande à destination dudit équipement non sanitaire. Ainsi, dans certains cas, le procédé selon l'invention permet à l'intégrateur hydraulique de commander le fonctionnement de l'équipement non sanitaire.

Tous les procédés décrits précédemment peuvent être mis en œuvre indépendamment mais sont avantageusement mis en œuvre par l'intégrateur hydraulique selon l'invention.

L'intégrateur hydraulique correspondant à un ensemble préfabriqué de conduits et de collecteurs, il est possible de savoir dès la fabrication quels seront les équipements qui seront reliés à chacune des sorties de distribution 11, 21, 31. Ainsi, lors de sa fabrication, il peut y avoir un enregistrement sur le moyen de stockage 70 d'un identifiant associant un équipement à chacune des sorties de distribution 11, 21, 31 ainsi qu'un enregistrement de valeurs prédéterminées associées telles que des valeurs de débit ou de température.

En outre, l'intégrateur hydraulique selon l'invention est simple et rapide à installer dans une installation, notamment dans une installation en cours de construction. La fixation au mur peut se faire par un accrochage simple percé à 6 mm. Les extrémités des conduits ou tuyaux des sous-circuits d'eau du réseau hydraulique sont alors à raccorder, de préférence de façon amovible, par exemple en suivant un système de pictogrammes, conduit ou à la sortie de distribution 11, 21, 31 adéquate de l'intégrateur hydraulique. En outre, le moyen de maintien permet d'éviter les dommages causés par un serrage trop fort réalisé lors de l'installation sur site et réduit encore les risques de malfaçon.

Ainsi, grâce à l'intégrateur hydraulique selon l'invention il est possible d'installer une gestion centralisée du réseau d'eau en seulement quelques dizaines de minutes alors que cela pourrait prendre plusieurs heures avec les systèmes de l'art antérieur. En outre, les risques d'accidents et de malfaçons auront été réduits.

Au surplus, du fait de tous ces avantages, il est possible d'équiper des installations de façon simple, rapide et moins couteuse que ce qui était possible jusqu'à présent.

## Revendications

1. Intégrateur hydraulique (1) pour la gestion centralisée d'un réseau hydraulique d'une ou de plusieurs installations, ledit intégrateur comprenant :
- au moins un collecteur sanitaire eau froide (10) apte à distribuer de l'eau froide, comportant plusieurs sorties de distribution (11), chacune desdites plusieurs sorties de distribution (11) étant équipées d'un débitmètre (12) et d'une électrovanne (13) ;
- au moins un collecteur sanitaire eau chaude (20) apte à distribuer de l'eau chaude, comportant au moins une sonde de température (24) et plusieurs sorties de distribution (21), chacune desdites plusieurs sorties de distribution (21) étant équipées d'un débitmètre (22) et d'une électrovanne (23) ;
- une unité de commande (50) apte à recevoir des informations de débitmètres (12, 22) et de sonde de température (24) et apte à contrôler l'ensemble des électrovannes (13, 23) ; et
- un support (80) sur lequel sont fixés l'unité de commande (50) et les collecteurs sanitaire eau froide (10) et eau chaude (20), ledit support (80) étant destiné à être fixé contre l'un des murs de l'installation.

2. Intégrateur selon la revendication 1, **caractérisé en ce que** le collecteur sanitaire eau chaude (20) est équipé à chacune de ses deux extrémités (26) d'une sonde de température (24) et d'un moyen de raccordement (27) apte à permettre un raccordement amovible à un moyen de production d'eau chaude (28).

3. Intégrateur selon l'une des revendications 1 ou 2, **caractérisé en ce qu'**il comporte en outre un collecteur eau récupérée (30) apte à distribuer de l'eau collectée, comportant plusieurs sorties de distribution (31), chacune desdites plusieurs sorties de distribution étant équipées d'un débitmètre (32) et d'une électrovanne (33).

4. Intégrateur selon l'une quelconque des revendications 1 à 3, caractérisé en que l'au moins un collecteur sanitaire eau froide (10) est équipé à l'extrémité aval de chacune des sorties de distribution (11) d'un moyen de raccordement apte à permettre un raccordement amovible.

5. Intégrateur selon l'une quelconque des revendications 1 à 4, caractérisé en que l'au moins un collecteur sanitaire eau froide (10) comporte au moins une sonde de température (14).

6. Intégrateur selon l'une quelconque des revendications 1 à 5, caractérisé en que les débitmètres (12, 22, 32), sondes de température (14, 24) et électrovannes (13, 23, 33) sont reliés à l'unité de commande (50) de façon filaire.

7. Intégrateur selon l'une quelconque des revendications 1 à 6, **caractérisé en ce que** le support (80) comporte au moins une plaque en matériau polymère rigide (81) présentant une densité supérieure à 800 kg/m³.

8. Intégrateur selon l'une quelconque des revendications 1 à 7, **caractérisé en ce qu'**il comporte au moins un moyen de contrôle de la qualité de l'eau sélectionné parmi : conductimètre, pH-mètre, oxymètre, turbimètre, sonde de mesure de nitrates, et sonde de mesure de charge organique.

9. Intégrateur selon l'une quelconque des revendications 1 à 8, **caractérisé en ce qu'**il comporte au moins un capteur dit d'ambiance sélectionné parmi : un capteur de température, un capteur d'humidité, un baromètre, un capteur de dioxyde de carbone, un capteur de monoxyde de carbone et un capteur de composés organiques volatiles.

10. Intégrateur selon l'une quelconque des revendications 1 à 9, **caractérisé en ce que** chacune des sorties de distribution (11, 21) est reliée à un moyen de raccordement apte à permettre un raccordement amovible, ledit moyen de raccordement présente une section transversale ayant une forme géométrique n'étant pas circulaire et ledit intégrateur hydraulique comporte un moyen de maintien (91) comportant une ou plusieurs ouvertures (92) dont la forme est sensiblement identique à la forme de la section transversale dudit moyen de raccordement.

11. Système de gestion centralisée de l'apport en eau à un réseau hydraulique d'une ou de plusieurs installations comportant un intégrateur hydraulique selon l'une quelconque des revendications 1 à 10 et au moins un intégrateur hydraulique auxiliaire (2).

12. Procédé de gestion de la centralisation de l'apport en eau à un réseau hydraulique d'une ou de plusieurs installations mettant en œuvre l'intégrateur hydraulique selon l'une quelconque des revendications 1 à 10, ledit procédé comportant une étape d'enregistrement lors de laquelle des informations de débits, générées par des débitmètres, et/ou des informations de températures, générées par des sondes de température, sont enregistrées sur un moyen de stockage de données.

13. Procédé de gestion selon la revendication 12 **caractérisé en ce qu'**il comporte une étape de priorisation (200) d'équipement, ladite étape de priorisation (200) d'équipement comportant les étapes suivantes :
- Définition (210) d'un groupe d'équipements où chaque équipement est relié à au moins une sortie de distribution d'un même collecteur sanitaire,
- Définition (220) d'une valeur de débit total critique pour ledit groupe d'équipements,
- Définition (230), au sein du groupe d'équipements, d'un ou plusieurs équipements non prioritaires,
- Acquisition (240) par l'unité de commande des valeurs de débit, transmises par les débitmètres, pour chacune des sorties de distribution reliées aux équipements dudit groupe d'équipements,
- Comparaison (250) de la somme des valeurs de débit des équipements du groupe d'équipements à la valeur de débit total critique pour ledit groupe d'équipements,
- Génération (260), si la somme des valeurs de débit des équipements du groupe d'équipements dépasse la valeur de débit total critique pour ledit groupe d'équipements, d'une instruction de réduction du débit aux électrovannes associées aux sorties de distribution reliées aux équipements non prioritaire dudit groupe d'équipements.

14. Procédé de gestion selon l'une des revendications 12 ou 13, **caractérisé en ce qu'**il comporte une étape de gestion (400) d'eau collectée, ladite étape de gestion d'eau collectée comportant les étapes suivantes :
- Définition (410) d'un groupe d'équipement eau collectée où chaque équipement est apte à utiliser de l'eau collectée et est relié à une sortie de distribution d'un collecteur eau récupérée (30),
- Définition (420) d'une valeur minimale de volume d'eau collectée,
- Acquisition (430), par l'unité de commande, d'une valeur de volume actuel d'eau collectée présent dans un moyen de stockage d'eau collectée,
- Comparaison (440) de la valeur de volume actuel d'eau collectée à la valeur minimale de volume d'eau collectée, et
- Génération (450), si la valeur de volume actuel d'eau collectée dépasse la valeur minimale de volume d'eau collectée, d'une instruction d'ouverture des électrovannes positionnées sur les sorties de distribution, du collecteur eau récupérée (30), reliées aux équipements appartenant au groupe d'équipement eau collectée.

15. Procédé de gestion selon l'une quelconque des revendications 12 à 14, **caractérisé en ce qu'**il comporte une étape de surveillance (600) du réseau d'eau, ladite étape de surveillance (600) du réseau d'eau comportant les étapes suivantes :
- Définition (610) d'au moins une valeur standard de consommation d'eau en fonction du temps pour ladite installation,
- Acquisition (620), par l'unité de commande, d'une valeur actuelle de débit pour chaque sortie de distribution des collecteurs sanitaire,
- Traitement (630) des valeurs actuelles de débit de façon à obtenir une valeur actuelle de consommation en eau en fonction du temps,
- Comparaison (640) de la valeur actuelle de consommation en eau à la valeur standard de consommation d'eau pour une même période de temps, et
- Génération (650), si la valeur actuelle de consommation en eau dépasse la valeur standard de consommation d'eau pour une même période de temps, d'une alerte de consommation inhabituelle.

## Patentansprüche

1. Hydraulischer Integrator (1) für die zentrale Verwaltung eines Hydrauliknetzes einer oder mehrerer Anlagen, wobei der Integrator umfasst:
- mindestens einen für die Verteilung von Kaltwasser geeigneten Kaltwasser-Sanitärsammler (10) mit mehreren Verteilerauslässen (11), wobei jeder der mehreren Verteilerauslässe (11) mit einem Durchflussmesser (12) und einem Magnetventil (13) ausgestattet ist;
- mindestens einen für die Verteilung von Warmwasser geeigneten Warmwasser-Sanitärsammler (20), der mindestens einen Temperaturfühler (24) und mehrere Verteilerauslässe (21) aufweist, wobei jeder der mehreren Verteilerauslässe (21) mit einem Durchflussmesser (22) und einem Magnetventil (23) ausgestattet ist;
- eine Steuereinheit (50), die Informationen von Durchflussmessern (12, 22) und Temperaturfühlern (24) empfangen und alle Magnetventile (13, 23) steuern kann; und
- einen Träger (80), auf dem die Steuereinheit (50) sowie der Kaltwasser-Sanitärsammler (10) und der Warmwasser-Sanitärsammler (20) befestigt sind, wobei der Träger (80) dafür bestimmt ist, an einer der Wände der Anlage befestigt zu werden.

2. Integrator nach Anspruch 1, **dadurch gekennzeichnet, dass** der Warmwasser-Sanitärsammler (20) an jedem der beiden Enden (26) mit einem Temperaturfühler (24) und Anschlussmitteln (27) ausgerüstet ist, die einen abnehmbaren Anschluss an Warmwasser-Erzeugungsmittel (28) ermöglichen.

3. Integrator nach einem der Ansprüche 1 oder 2, **dadurch gekennzeichnet, dass** er ferner mindestens einen für die Verteilung des gesammelten Wassers geeigneten Sammler für zurückgewonnenes Wasser (30) mit mehreren Verteilerauslässen (31) umfasst, wobei jeder der mehreren Verteilerauslässe mit einem Durchflussmesser (32) und einem Magnetventil (33) ausgestattet ist.

4. Integrator nach einem der Ansprüche 1 bis 3, **dadurch gekennzeichnet, dass** der mindestens eine Kaltwasser-Sanitärsammler (10) am stromabwärtigen Ende von jedem der Verteilerauslässe (11) mit Anschlussmitteln ausgerüstet ist, die einen abnehmbaren Anschluss ermöglichen.

5. Integrator nach einem der Ansprüche 1 bis 4, **dadurch gekennzeichnet, dass** der mindestens eine Kaltwasser-Sanitärsammler (10) mindestens einen Temperaturfühler (14) aufweist.

6. Integrator nach einem der Ansprüche 1 bis 5, **dadurch gekennzeichnet, dass** die Durchflussmesser (12, 22, 32), Temperaturfühler (14, 24) und Magnetventile (13, 23, 33) drahtgebunden an die Steuereinheit (50) angeschlossen sind.

7. Integrator nach einem der Ansprüche 1 bis 6, **dadurch gekennzeichnet, dass** der Träger (80) mindestens eine Platte aus starrem Polymerwerkstoff (81) mit einer Dichte von mehr als 800 kg/m³ aufweist.

8. Integrator nach einem der Ansprüche 1 bis 7, **dadurch gekennzeichnet, dass** er mindestens eine Vorrichtung zur Kontrolle der Wasserqualität aufweist, ausgewählt aus: Leitfähigkeitsmessgerät, pH-Messgerät, Oximeter, Trübungsmessgerät, Nitratmesssonde und Sonde zur Messung der organischen Belastung.

9. Integrator nach einem der Ansprüche 1 bis 8, **dadurch gekennzeichnet, dass** er mindestens einen Umgebungssensor aufweist, ausgewählt aus: Temperatursensor, Feuchtigkeitssensor, Barometer, Kohlendioxidsensor, Kohlenmonoxidsensor und Sensor für flüchtige organische Verbindungen.

10. Integrator nach einem der Ansprüche 1 bis 9, **dadurch gekennzeichnet, dass** jeder der Verteilerauslässe (11, 21) mit Anschlussmitteln verbunden ist, die einen abnehmbaren Anschluss ermöglichen, wobei die Anschlussmittel einen Querschnitt mit einer nicht kreisförmigen geometrischen Form haben und der hydraulische Integrator Haltemittel (91) mit einer oder mehreren Öffnungen (92) aufweist, deren Form im Wesentlichen mit der Form des Querschnitts der Anschlussmittel identisch ist.

11. System für die zentrale Verwaltung der Wasserversorgung eines hydraulischen Netzes von einer oder mehreren Anlagen mit einem hydraulischen Integrator nach einem der Ansprüche 1 bis 10 und mindestens einem zusätzlichen hydraulischen Integrator (2) .

12. Verfahren zum Verwalten der Zentralisierung der Wasserversorgung eines hydraulischen Netzes von einer oder mehreren Anlagen, die den hydraulischen Integrator nach einem der Ansprüche 1 bis 10 einsetzen, wobei das Verfahren einen Aufzeichnungsschritt umfasst, bei dem die von den Durchflussmessern erzeugten Durchflussinformationen und/oder die von den Temperaturfühlern erzeugten Temperaturinformationen auf einem Datenspeichermedium gespeichert werden.

13. Verfahren zum Verwalten nach Anspruch 12, **dadurch gekennzeichnet, dass** es einen Priorisierungsschritt (200) der Geräte umfasst, wobei der Priorisierungsschritt (200) der Geräte folgende Schritte umfasst:
- Festlegen (210) einer Gruppe von Geräten, wobei jedes Gerät mit mindestens einem Verteilerauslass eines gleichen Sanitärsammlers verbunden ist,
- Festlegen (220) eines kritischen Gesamtdurchflusswerts für diese Gruppe von Geräten,
- Festlegen (230) einer oder mehrerer nicht-vorrangiger Geräte innerhalb der Gruppe von Geräten,
- Erfassen (240), durch die Steuereinheit, der von den Durchflussmessern übertragenen Durchflusswerte für jeden der Verteilerauslässe, die mit den Geräten dieser Gruppe von Geräten verbunden sind;
- Vergleichen (250) der Summe der Durchflusswerte der Geräte der Gruppe von Geräten mit dem kritischen Gesamtdurchflusswert für diese Gruppe von Geräten,
- Erzeugen (260), wenn die Summe der Durchflusswerte der Geräte der Gruppe von Geräten den kritischen Gesamtdurchflusswert für diese Gruppe von Geräten überschreitet, eines Befehls zur Verringerung des Durchflusses für die Magnetventile, die den Verteilerauslässen zugeordnet sind, die mit den nicht-vorrangigen Geräten dieser Gruppe von Geräten verbunden sind.

14. Verfahren zum Verwalten nach einem der Ansprüche 12 oder 13, **dadurch gekennzeichnet, dass** es einen Verwaltungsschritt (400) von gesammeltem Wasser umfasst, wobei der Verwaltungsschritt (200) von gesammeltem Wasser folgende Schritte umfasst:
- Festlegen (410) einer Gruppe von Geräten für gesammeltes Wasser, wobei jedes Gerät das gesammelte Wasser verwenden kann und an einen Verteilerauslass eines Sammlers für zurückgewonnenes Wasser (30) angeschlossen ist,
- Festlegen (420) eines Mindestvolumens von gesammeltem Wasser,
- Erfassen (430), durch die Steuereinheit, eines aktuellen Volumenwerts des in Sammelwasser-Speichermitteln vorhandenen gesammelten Wassers,
- Vergleichen (440) des aktuellen Volumenwerts des gesammelten Wassers mit dem Mindestvolumen des gesammelten Wassers, und
- Erzeugen (450), wenn der aktuelle Volumenwert des gesammelten Wassers das Mindestvolumen des gesammelten Wassers überschreitet, eines Befehls zum Öffnen der Magnetventile für die Verteilerauslässe des Sammlers für zurückgewonnenes Wasser (30), die mit den Geräten verbunden sind, die zu der Gruppe von Geräten für gesammeltes Wasser gehören.

15. Verfahren zum Verwalten nach einem der Ansprüche 12 bis 14, **dadurch gekennzeichnet, dass** es einen Überwachungsschritt (600) des Wassernetzes umfasst, wobei der Überwachungsschritt (600) des Wassernetzes folgende Schritte umfasst:
- Festlegen (610) von mindestens einem Standardwert für den Wasserverbrauch in Abhängigkeit von der Zeit für diese Anlage,
- Erfassen (620), durch die Steuereinheit, eines aktuellen Durchflusswerts für jeden Verteilerauslass der Sanitärsammler,
- Verarbeiten (630) der aktuellen Durchflusswerte, um einen aktuellen Wert für den Wasserverbrauch in Abhängigkeit von der Zeit zu erhalten,
- Vergleichen (640) des aktuellen Werts für den Wasserverbrauch mit dem Standardwert für den Wasserverbrauch für den gleichen Zeitraum, und
- Erzeugen (650), wenn der aktuelle Wert für den Wasserverbrauch den Standardwert für den Wasserverbrauch für den gleichen Zeitraum überschreitet, einer Warnung über ungewöhnlichen Verbrauch.

## Claims

1. A hydraulic integrator (1) for centralised management of a hydraulic network of one or more facilities, said integrator comprising:
- at least one cold-water sanitary mains (10) capable of distributing cold water, comprising several distribution outlets (11), each of said several distribution outlets (11) being fitted with a flow meter (12) and a solenoid valve (13);
- at least one hot-water sanitary mains (20) capable of distributing hot water, comprising at least one temperature probe (24) and several distribution outlets (21), each of said several distribution outlets (21) being fitted with a flow meter (22) and a solenoid valve (23);
- a control unit (50) capable of receiving information from flow meters (12, 22) and the temperature probe (24) and capable of controlling all the solenoid valves (13, 23); and
- a mounting (80) on which the control unit (50) and the cold-water (10) and hot-water (20) sanitary mains are fixed, said mounting (80) being intended to be fixed against one of the walls of the facility.

2. The integrator according to claim 1, **characterised in that** the hot-water sanitary mains (20) is fitted at each of its two ends (26) with a temperature probe (24) and attachment means (27) capable of allowing a removable connection to hot-water production means (28).

3. The integrator according to any one of claims 1 or 2, **characterised in that** it further comprises a reclaimed water mains (30) capable of distributing collected water, comprising several distribution outlets (31), each of said several distribution outlets being fitted with a flow meter (32) and a solenoid valve (33).

4. The integrator according to any one of claims 1 to 3, **characterised in that** the at least one cold-water sanitary mains (10) is fitted at the downstream end of each of the distribution outlets (11) with coupling means capable of allowing a removable connection.

5. The integrator according to any one of claims 1 to 4, **characterised in that** the at least one cold-water sanitary mains (10) comprises at least one temperature probe (14).

6. The integrator according to any one of claims 1 to 5, **characterised in that** the flow meters (12, 22, 32), temperature probes (14, 24) and solenoid valves (13, 23, 33) are connected to the control unit (50) by wire.

7. The integrator according to any one of claims 1 to 6, **characterised in that** the mounting (80) comprises at least one plate made of rigid polymer material (81) exhibiting a density greater than 800 kg/m3.

8. The integrator according to any one of claims 1 to 7, **characterised in that** it comprises at least one water quality control means selected from: conductometer, pH meter, oximeter, turbidimeter, nitrate-measuring probe, and organic load-measuring probe.

9. The integrator according to any one of claims 1 to 8, **characterised in that** it comprises at least one so-called ambient sensor selected from: a temperature sensor, a humidity sensor, a barometer, a carbon dioxide sensor, a carbon monoxide sensor and a volatile organic compound sensor.

10. The integrator according to any one of claims 1 to 9, **characterised in that** each of the distribution outlets (11, 21) is connected to coupling means capable of allowing a removable connection, said coupling means has a transversal cross-section having a geometric form not being circular, and said hydraulic integrator comprises holding means (91) comprising one or more openings (92) whereof the form is substantially identical to the form of the transversal cross-section of said coupling means.

11. A centralised management system of water supply to a hydraulic network of one or more facilities comprising a hydraulic integrator according to any one of claims 1 to 10 and at least one hydraulic auxiliary integrator (2).

12. A management process of the centralisation of the water supply to a hydraulic network of one or more facilities implementing the hydraulic integrator according to any one of claims 1 to 10, said process comprising a recording step during which information on flows, generated by flow meters, and/or information on temperatures, generated by temperature probes, is recorded on data storage means.

13. The management process according to claim 12 **characterised in that** it comprises a prioritisation step (200) for equipment, said prioritisation step (200) for equipment comprising the following steps:
- Definition (210) of a set of equipment where each equipment is connected to at least one distribution outlet of the same sanitary mains,
- Definition (220) of a total flow value critical for said set of equipment,
- Definition (230), within the set of equipment, of one or more non-priority equipment,
- Acquisition (240) by the control unit of the flow values, transmitted by the flow meters, for each of the distribution outlets connected to the equipment of said set of equipment,
- Comparison (250) of the sum of the flow values of the equipment of the set of equipment with the total flow value critical for said set of equipment,
- Generation (260), if the sum of the flow values of the equipment of the set of equipment exceeds the total flow value critical for said set of equipment, of a reduction instruction of the flow to the solenoid valves attached with the distribution outlets connected to the non-priority equipment of said set of equipment.

14. The management process according to any one of claims 12 or 13, **characterised in that** it comprises a management step (400) of collected water, said management step of collected water comprising the following steps:
- Definition (410) of a set of equipment collected water where each equipment is capable of utilising collected water and is connected to a distribution outlet of a reclaimed water mains (30),
- Definition (420) of a minimal value of volume of collected water,
- Acquisition (430), by the control unit, of a current volume value of collected water present in storage means of collected water,
- Comparison (440) of the current volume value of collected water with the minimal value of volume of collected water, and
- Generation (450), if the current volume value of collected water exceeds the minimal value of volume of collected water, of an instruction to open the solenoid valves positioned on the distribution outlets, of the reclaimed water mains (30), connected to the equipment belonging to the set of collected water equipment.

15. The management process according to any one of claims 12 to 14, **characterised in that** it comprises a monitoring step (600) of the water network, said monitoring step (600) of the water network comprising the following steps:
- Definition (610) of at least one standard value of water consumption as a function of time for said facility,
- Acquisition (620), by the control unit, of a current flow value for each distribution outlet of the sanitary mains,
- Processing (630) of the current flow values so as to obtain a current value of water consumption as a function of time,
- Comparison (640) of the current value of water consumption with the standard value of water consumption for the same time period, and
- Generation (650), if the current value of water consumption exceeds the standard value of water consumption for the same time period, of an unusual consumption alert.
